# EUROPÄISCHE PATENTSCHRIFT

(11) **EP 0 715 542 B1**
(45) Veröffentlichungstag und Bekanntmachung des Hinweises auf die Patenterteilung: **04.03.1998**
(21) Anmeldenummer: 94926197.8
(22) Anmeldetag: 16.08.1994
(51) Int. Cl.: B01F 11/00, B01F 13/02, B08B 17/00

(54) **VERFAHREN ZUR VERMEIDUNG VON SEDIMENTATIONEN**
ANTI-SEDIMENTATION PROCESS
PROCEDE PERMETTANT D'EVITER LA PRECIPITATION DE SEDIMENTS

(30) Priorität: 17.08.1993 CH 2469/93; 17.08.1993 CH 2468/93
(43) Veröffentlichungstag der Anmeldung: 12.06.1996
(73) Patentinhaber: Lindenport SA, 1239 Collex (CH)
(72) Erfinder: Frei, Alexandra, CH-8405 Winterthur (CH); Paringaux, Bernard, F-13008 Marseille (FR)
(74) Vertreter: Frei, Alexandra Sarah
(86) Internationale Anmeldenummer: EP9402717
(87) Internationale Veröffentlichungsnummer: WO9505238

(56) Entgegenhaltungen:
- CH-A- 161 777
- CH-A- 289 372
- DE-A- 3 434 669
- DE-A- 3 512 548
- US-A- 3 081 239
- US-A- 3 466 016
- PATENT ABSTRACTS OF JAPAN vol. 4, no. 73 (C-12)(555) 28. Mai 1980 & JP,A,55 039 216 (MITSUI ZOSEN) 19. März 1980

## Beschreibung

Die Erfindung betrifft ein Verfahren zur Vermeidung einer Sedimentation aus Flüssigphasen oder einer Verdickung flüssiger Phasen oder flüssiger Gemische wie Oelen, Rohöl, Raffinerieprodukten und Produkten der Petrochemie, welche sich sukzessive vorwiegend auf den Boden insbesondere von Lagerbehältern absetzen, wobei sich vor Beginn der Sedimentation in solchen Lagerbehältern ein Precursor in Form einer sich verdichtenden Ausfällzone bildet, woraus eine Verdickungsbildung initialisiert wird und sukzessive in Sedimentation und/oder Verdickung übergeht.

Bei der Lagerung von Flüssigphasen wie beispielsweise Oele, Rohöl, Raffinerieprodukten und Produkten der Petrochemie treten oft unerwünschte Sedimentationen und Verdickungen auf, eine Problematik, die im folgenden am besonders bodensatzbildenden Beispiel Rohöl diskutiert wird.

Die flüssige Phase von Rohöl ist eine hauptsächliche aus Kohlenwasserstoffen wie Paraffinen, Aromaten und Naphtenen bestehende Mischung, welche bei ihrer Förderung aber auch von Nichtkohlenwasserstoffen oder sogenannten Verunreinigungen wie Schlamm, Wasser, gelösten Salzen, Schwefelverbindungen, Sand usw. begleitet wird. Dieses Rohöl wird unter Umständen vor der Aufbereitung in Raffinerien groben Reinigungsprozessen zur Abtrennung von Verunreinigungen unterworfen. Dann ist es generell üblich, aufzubereitendes sowie auch vorgereinigtes Rohöl in grossen Tankanlagen zu lagern. Dies mit verschieden langen Staudzeiten; bei Hortung unter Umständen lange, bei betriebsgebundenen Lagerungen wesentlich weniger lange.

Die insbesondere langen Standzeiten begünstigen einen unerwünschten Bodensatz aus Rohöl in Tankanlagen. Dieser Bodensatz ist vielfältiger Natur, er kann beispielsweise durch Emulsionen von Wasser mit Kohlenwasserstoffraktionen begünstigt werden, oder er besteht aus Segregaten schwerer Kohlenwasserstoffraktionen (harte Wachse) oder aus Segregaten von Schlamm oder von Salzen. Es resultiert eine Art Ölschlamm, der sich zu auf dem Boden der Tankanlagen verdichtet und Kosten und Verluste verursacht.

Kosten und Verluste werden deshalb verursacht, da dieser Ölschlamm einerseits das Fassungsvermögen der Tankanlagen reduziert und andererseits Rohöl bindet oder sogar mehrheitlich aus verdicktem Rohöl besteht. Man hat also durch die Lagerung neben dem kostspieligen Raumverlust im Tank auch einen nicht unerheblichen Substanzverlust. Dazu kommt, dass, zumindest durch die Entsorgung, der Raumverlust entweder nicht aufgehoben werden kann (Lagerung des Schlammes in geschlossenen Systemen, das heisst, in dafür bereitgestellten Tanks) oder eine Endlagerung die total umweltschädlich ist (Auskippen des Schlammes in offene Bassins). Bei grossen kreisrunden Tankanlagen von bis zu 100 Metern Durchmesser, 20 Metern Höhe und dem entsprechenden Fassungsvermögen bewirken Sedimentschichten von 1 bis 2 Meter einen Kapazitätsverlust von 5 bis 10%. Daneben kann auch der Betrieb der Tankanlagen gestört werden, der Ölschlamm der Pumpen verstopft, Ausflüsse der Tankanlagen müssen gefiltert werden, usw. Schliesslich ist die Entfernung von Ölschlamm mit Ausfallzeiten verbunden. Wird der Ölschlamm nicht entfernt, so sammelt er sich immer weiter an und führt schliesslich zur Aufgabe derart verschlammten Lagerbehälter und bedingt Neubauten von Tankanlagen. Neben diesen Lagerkosten stellt der nicht aufbereitete Ölschlamm selbst natürlich auch einen Verlust dar, denn trotz seiner Verunreinigungen besteht er grösstenteils aus verwertbaren Kohlenwasserstoffen.

Nun sind mehrere Lösungen zur Entfernung von Sedimenten aus Rohöl in Tankanlagen bekannt. Hier zwei Beispiele:
1) Ein erster Losungsansatz wird in den Patentschriften US-3436263 und FR-A 2211546 vorgeschlagen, wobei Reinigungssubstanzen benutzt werden, welche Ölschlamm lösen oder gebunden entfernen. Ein Nachteil dieser Verfahren ist, dass dieser gelöste Ölschlamm wegen der eingebrachten Reinigungssubstanzen nicht mehr verwertbar ist und auf Deponien oder irgendwie entsorgt wird. Solche Deponien sind beispielsweise alte Tankanlagen oder Brachland und stellen eine Umweltverschmutzung erster Güte dar. Die Wiederaufbereitung von Ölschlamm ist so nicht möglich, sodass dies keine prinzipielle Schadensbekämpfung, sondern nur eine Bekämpfung der Auswirkung darstellt. Jedoch, die Tankanlagen können so immerhin gereinigt und wieder bereitgestellt werden. Der wesentliche Grund, warum der gelöste Ölschlamm nicht aufbereitet wird, liegt also darin, dass die verwendeten Reinigungssubstanzen für eine Aufbereitung in Raffinerien Verunreinigungen darstellen, deren Abtrennung mit Standardreinigungsverfahren mühsam und kostspielig ist und in keinem Verhältnis zum Rück-Gewinn an Rohöl steht.
2) Ein anderer Lösungsansatz wird in der Patentschrift EP-160805 vorgeschlagen, wo hydrokinetische Energie benutzt wird, um in den Tankanlagen mittels Wirbelbildung sedimentierte Rückstände in die Flüssigphase zurück zu suspendieren oder zu lösen. Ölschlamm kann so, durch Rohöl als Lösungssubstanz gelöst, rückgeführt und nach Standardreinigungsverfahren in der Raffinerie aufbereitet werden Dieses Verfahren ist für die Verhinderung der Bildung von Oelschlamm zu aufwendig, es ist für dessen Beseitigung konzipiert. Hierfür werden gezielte Wirbelströmungen generiert, deren sukzessive Fernwirkung den Bodensatz auch ausserhalb der direkten Einspritzzone wirksam aufzulösen fähig ist. Dies ist jedoch mit beträchtlichem Aufwand an Material verbunden. Mechanisch bewegliche Komponenten im Innern der Tankanlagen, wie beispielsweise drehbare Verflüssigungslanzen, mit denen Ölschlamm hydrokinetisch aktiviert und in Rohöl gelöst wird, stellen einen nicht unerheblichen technischen Aufwand dar. Dieses Verfahren, obwohl es in hohem Grade Oelschlamm rekuperiert, ist also aufwendig. Gerade unter extremen Umweltbedingungen, beispielsweise in Sand- oder Eiswüsten-Regionen, ist dies eher unerwünscht.

Ferner ist durch die EP-0'202'217 eine Rührvorrichtung bekannt, mit welcher Sedimentationen von Oelschlamm beseitigt und auch verhindert werden kann. Es ist ein "schwimmendes" Rührwerk, welches mittels Rotoren horizontale und vertikale Lokalströmungen erzeugt und welches ferngesteuert in einem Lagerbehälter herumschwimmt und mittels Ultraschall seine Position ermittelt und nach aussen signalisiert. Diese Lösung hat unter anderem den Nachteil, dass sie elektrische Mittel braucht, was aus Sicherheitgründen in Tankanlagen vermieden wird und dass sie für Tanks mit grossen Dimensionen zu wenig Effizienz entfalten kann, da die Wirkung lokal ist und es kaum möglich scheint, eine ganze Anzahl solcher Geräte in einem gemeinsamen Behälter einzusetzen. Der ständige Einsatz zur Verhinderung einer Sedimentation dürfte zudem zu aufwendig sein und Geräte mit einer derartigen Komplexität, wie hier vorgeschlagen, eignen sich für einen solchen Einsatz kaum.

Es ist daher Aufgabe der Erfindung, ein Verfahren und eine Vorrichtung anzugeben, mit dessen Hilfe die Ansfällung von Sedimenten aus Flüssigphasen oder die Verdickung in Flüssigkeiten oder flüssigen Gemischen wie beispw. Oele, Rohöl, Raffinerieprodukte und Produkte der Petrochemie, zumindest weitgehend vermieden werden kann. Dieses Verfahren und die Vorrichtung dazu sollen im Betrieb einfach zu realisieren und sicher zu betreiben sein, da in der Regel die Lagereinheiten technisch wenig bis gar nicht überwacht werden. Diese Aufgabe wird durch die in den Patentansprüchen definierte Erfindung gelöst.

Die Idee zur vorliegenden Erfindung beruht auf Beobachtungen. Es sieht so aus, dass die Sedimentation aus flüssigen Gemischen wie beispielsweise aus Rohöl in Tankanlagen einen "Precursor", ein vorlaufendes Ereignis, in Form einer sich gegen den Boden der Tankanlage verdichtenden Ausfäll- oder Verdickungszone bildet, woraus eine Ölschlammbildung initialisiert wird und sukzessive sedimentiert und dass die Bildung dieses Precursors durch eine verhältnismässig geringe Störung beeinflusst bis verhindert werden kann, womit auch die Bodensatzbildung unterdrückt wird. Dieser Precursor der Sedimentation aus Rohöl besteht, wie es aussieht, aus einer Ausfällzone sich verdichtenden Rohöls, die materialspezifisch etwas oberhalb einer Bodenoberfläche, bspw. der der Tankanlage, gleichsam "schwebt". In dieser sich fortlaufend verdichtenden Zone koagulieren und polymerisieren Bestandteile des Rohöls, werden in dieser Form als Sedimente oder Bodensatz ausgefällt und sammeln sich auf dem Boden der Tankanlage als nota bene wiederverwertbaren Ölschlamm an und bilden so eine langsam ansteigende Bodenfläche, über der der Precursor wirksam ist.

Erfindungsgemäss wird demnach die Sedimentation aus Gemischen wie bspw. Rohöl, aber auch von anderen Oelen, durch Störung dieses Precursors praktisch vermieden. Im Gegensatz zur an sich sinnvollen Rohölrückgewinnung aus dem Sediment, liegt hier eine "Prevention Technology" vor, mit der die Bildung von "Sludge" reduziert bis verhindert wird. Dieser Ansatz differiert von den eingangs beschriebenen Lösungen der Problemstellungen, indem keine Entsorgung (Entfernen von Ölschlamm) betrieben wird, sondern indem man die Entstehung eines Nachteils (die Bildung von Ölschlamm) möglichst gar nicht erst zulässt.

Der Hauptteil der Sludgebildung beruht auf einer Art Gelierung des Rohöls, es verdickt sich und kann während der Verdickung durch Rühren wieder aufgelöst werden, es ist in dieser Phase (noch) keine Verdünnung durch zusätzliches Rohöl nötig. In grossen Tankanlagen ist eine wirkungsvolle Rühranlage jedoch kaum mehr realisierbar, sodass eine andere Form von gezielter Störung, die den enormen Tankanlagen gerecht wird, gefunden werden muss.

Erfindungsgemäss kann dies durch Bildung von Energie transportierenden, laufenden Wellen in der Ausfällzone, dem Precursor des Rohöls, beispielsweise durch Zu- und/oder Abfuhr von Rohöl gelöst werden.

Einfache und wartungsfreie Störmittel realisiert man bspw. hydrodynamisch mittels perforierter Rohrnetze, Düsen und dergleichen, sodass strömendes Rohöl die Störungsenergie in den Precursor der Ausfällschicht einbringt. Es werden also innerhalb des Tanks keine beweglichen mechanischen Komponenten verwendet, das Verfahren ist somit prinzipiell wartungsfrei, robust, mechanisch einfach und leicht zu steuern.

Weitere einfache und wartungsfreie Störmittel, bspw. Vibratoren, realisiert man vorteilhaft mit mechanischen Mitteln wie "Saiten", "glockenförmige Membrane" und dergleichen, die man anschwingt und so Störungsenergie in den Precursor der Ausfällschicht einbringt. Gekreuzte Saiten bspw., erlauben eine gute Verteilung der energiereichen Schwingungsbäuche an Stellen von Saiten wo die Auslenkung mehr und mehr abnimmt (zu den Einspannstellen hin). Das Gleiche gilt bspw. für glockenförmige Membrane. Ihre Schwingungen bilden auf ihrer Oberfläche Klangfiguren, die die Flüssigphase in Tankanlagen anregen können. Das Anregen der Saiten und der Membrane geschieht mit entsprechenden Vorrichtungen, die einfacherweise mittels eines reziprozierenden Antriebs (Kurbel) langsam hin und her gefahren werden. Saiten werden bspw. über Anregungselemente in bestimmten Zeitabständen, in denen sie ausschwingen und eine Störung übertragen, neu angeschwungen. Membrane werden über Schlagelemente in bestimmten Zeitabständen, in denen sie schwingen und eine Störung übertragen, wieder neu angeschlagen. Solche Einrichtungen sind gleichfalls praktisch wartungsfrei, robust, mechanisch einfach und leicht zu steuern.

Die Realisierung dieser Idee im erfindungsgemässen Verfahren ist elegant, da die Störung des Precursors und Verhinderung der Sedimentation mit bedeutend geringerem Aufwand an Material und Arbeit erfolgt als die Rückgewinnung aus bestehendem Sediment und es kann insbesonders mit einfachen, bewährten, funktionell robusten Vorrichtungen durchgeführt werden. Ein weiterer Vorteil dieses Verfahrens liegt ferner darin, dass Lage und Ausdehnung des Precursors, also dessen Aufenthaltsort, abgesteckt werden kann und Störungsvorrichtungen daher gezielt in dessen Bereich angebracht werden können, in der Regel wenig über dem Boden der Tankanlage.

Einzelheiten des erfindungsgemässen Verfahrens werden im folgenden an beispielhalten Ausführungsformen und unter Bezugnahme auf die unten aufgeführten Figuren ausführlich beschrieben.
- Fig. 1: zeigt einen schematischen Längsschnitt durch einen Teil einer Tankanlage, mit Ausfällzone und Sedimentrelief.
- Fig. 2: zeigt eine schematische Draufsicht auf einen Teil einer Tankanlage.
- Fig. 3: zeigt eine Ausführungsform eines Störmusters in Form eines dreidimensional geordneten Musters von Störstellen.
- Fig. 4a und 4b: zeigen eine weitere Ausführungsform eines Störungsmusters in Form eines zweidimensional geordneten Musters von Störstellen.
- Fig. 5: zeigt die konzeptionelle Überlagerung der Tankanlage mit der Ausführungsform eines mechanisch bewirkten Störmusters gemäss den Figuren 2 und 3.
- Fig. 6a und 6b: zeigen die konzeptionelle Überlagerung der Tankanlage mit der Ausführungsform eines mechanisch oder hydraulisch bewirkten Störmusters gemäss den Figuren 2 und 4.
- Fig. 7: zeigt eine schematische Draufsicht auf einen Teil der Ausführungsform einer mechanisch wirkenden Störvorrichtung des erfindungsgemässen Verfahrens.
- Fig. 8: zeigt eine schematische Seitenansicht auf einen Teil der Ausführungsform einer Störvorrichtung des erfindungsgemässen Verfahrens gemäss Figur 7.
- Fig. 9a und 9b: zeigen eine schematische Draufsicht auf einen Teil einer Ausführungsform einer mechanisch und einer hydraulisch wirkenden Störvorrichtung des erfindungsgemässen Verfahrens.
- Fig. 10: zeigt eine schematische Seitenansicht auf einen Teil der Ausführungsform einer Störvorrichtung des erfindungsgemässen Verfahrens gemäss Figur 9b.
- Fig. 11a: zeigt eine schematische Draufsicht auf einen Teil einer Ausführungsform eines Antriebs für eine Anregungselemente antreibende Zug- und Schubeinheit in Form eines Kurbeltriebs.
- Fig. 11b: zeigt eine schematische Seitenansicht auf einen Teil der Ausführungsform eines Antriebs gemäss Figur 11a.
- Fig. 12a: zeigt eine schematische Ansicht eines Teils einer bevorzugten Ausführungsform eines Störmittels in Form eines schwingfähigen Saitensystems mit einer ersten Ausführungsform einer Spannvorrichtung.
- Fig. 12b: zeigt eine schematische Ansicht wie der Teil des schwingfähigen Saitensystems und ihrer Spannvorrrichtung gemäss Figur 12a nach Kontakt mit einem Anregungselement gespannt werden.
- Fig. 12c: zeigt eine schematische Ansicht wie der Teil des schwingfähigen Saitensystems und ihrer Spannvorrrichtung gemäss Figur 12a nach Anregung durch ein Anregungselement gemäss Figur 12b schwingen.
- Fig. 13: zeigt eine schematische Ansicht einen Teil einer weiteren Ausführungsform eines Störmittels in Form einer schwingfähigen glockenförmigen Membrane.
- Fig. 14: zeigt eine schematische Draufsicht eines Teils einer zweiten Ausführungsform einer Spannvorrichtung für schwingfähige Saitensysteme.
- Fig. 15: zeigt eine schematische Draufsicht eines Teils einer dritten Ausführungsform einer Spannvorrichtung für schwingfähige Saitensysteme.
- Fig. 16: zeigt eine schematische Draufsicht auf einen Teil einer Ausführungsform einer hydrodynamisch wirkenden Störvorrichtung des erfindungsgemässen Verfahrens.
- Fig. 17: zeigt eine schematische Seitenansicht auf einen Teil der Ausführungsform einer Störvorrichtung des erfindungsgemässen Verfahrens gemäss Figur 16.
- Fig. 18: zeigt eine schematische Draufsicht auf einen Teil einer weiteren Ausführungsform einer hydraulisch wirkenden Störvorrichtung des erfindungsgemässen Verfahrens.
- Fig. 19: zeigt eine schematische Seitenansicht auf einen Teil der Ausführungsform einer Störvorrichtung des erfindungsgemässen Verfahrens gemäss Figur 18.
- Fig. 20: zeigt eine schematische Seitenansicht auf einen Teil der Ausführungsform einer Störvorrichtung des erfindungsgemässen Verfahrens gemäss Figur 19.

In **Figur 1** ist ein schematischer Längsschnitt durch eine Tankanlage, mit einer schematisch dargestellten Ausfällzone 4.2, der oben diskutierte Precursor, über einem Sedimentrelief zu sehen. Diese beispielsweise Tankanlage T ist von zylinderischer Symmetrie mit annähernd ebenem Boden 1, sie weist eine Wandung 2 und ein Schwimmdach 3 (floating roof) auf. Das Fassungsvermögen solcher Tankanlagen T kann 100 000 m³ betragen. Das Schwimmdach 3 wird aus sicherheitstechnischen Gründen verwendet, um das Entweichen flüchtiger und brennbarer Fraktionen des gelagerten Rohöls 4 aus der Tankanlage T zu ermöglichen und um so die Bildung explosiver Gemische in der Tankanlage T zu verhindern. Bei ganz oder teilweise gefüllter Tankanlage T schwimmt der Deckel direkt auf dem Rohöl 4. Natürlich lässt sich das erfindungsgemässe Verfahren auch für Tankanlagen mit Festdach (firm roof) verwenden.

In Figur 1 sind Sedimente oder Bodensätze 4.1 und eine sich darüber verdichtende Ausfällzone 4.2 zu sehen. Die Sedimente 4.1 bestehen beispielsweise aus Emulsionen von Wasser mit Kohlenwasserstoffraktionen, oder sie bestehen aus Segregaten schwerer Kohlenwasserstoffraktionen (harte Wachse) oder aus verdicktem Rohöl oder aus Segregaten von Schlamm, Sand, Salzen oder von Rost und bilden einen festen Bodensatz bis dickflüssigen Ölschlamm, auch Sludge genannt, der sich auf dem Boden 1 der Tankanlage T absetzt. Diese Sedimente 4.1 stammen aus einer sich gegen den Boden 1 der Tankanlage T verdichtenden Ausfällzone 4.2, welche materialspezifisch oberhalb der Bodenoberfläche der Tankanlage T "schwebt" und hier eine höhere Dichte als das ursprünglich in die Tankanlage T eingelassene Rohöl 4 aufweist. Gemäss Beobachtungen kann die Dicke der Ausfällzone 4.2 in einer solchen Tankanlage T bis zu 1 m betragen und hängt von mehreren schwer zu bestimmenden Parametern, wie beispielsweise der Zusammensetzung des Rohöls 4, dem Verhältnis der Kohlenwasserstoffraktionen, beispielsweise eingeteilt in Paraffine, Aromate und Naphtene ab, und sie hängt auch vom Anteil und der Art der Verunreinigungen, beispielsweise der Menge Wasser oder Schlamm ab.

Diese verdichtende Ausfällzone 4.2 ist, wie gesagt, eine Art Precursor der Sedimentation aus Rohöl 4. Sich verdickendes Rohöl ist ein (thixotropes) Gemisch, welches durch mechanische Aktivierung vom viskosen zum weniger viskosen, flüssigen Aggregatzustand wechseln kann. Die sich verdichtende Ausfällzone 4.2 bildet sich aus, sobald eine bestimmte Mindestmenge oder kritische Menge Rohöl in einer Tankanlage T, über die Zeit gesehen, ein bestimmtes metastabiles Gleichgewicht gefunden hat. Die kritische Menge Rohöl wäre beispielsweise diejenige Menge Rohöl, um die Ausbildung einer Ausfällzone 4.2 zu ermöglichen. Ein metastabiles Gleichgewicht stellt sich, je nach Art und Weise der Zuführung, der Zuführleistung und auch der Dauer der Zuführung an Rohöl 4 (ob mit Unterbrechungen oder ohne) in die Tankanlage T ein, in der Regel erfolgt dies schon nach wenigen Wochen.

Das Rohöl 4 der Tankanlage T kann durch äussere Kräfte beeinflusst werden. Eine dieser äusseren Kräfte, welche nicht zu unterdrücken sind, ist die Schwerkraft. Bestimmte Bestandteile des Rohöls 4, die sich in einer metastabilen Ausfällzone 4.2 verdichten, koagulieren und polymerisieren dort und ihre spezifische Dichte wächst mit der Zeit derart an, dass sie durch die Schwerkraft gezogen in der Ausfällzone 4.2 auf die Bodenoberfläche der Tankanlage T ausfällen, um einen Bodensatz 4.1 zu bilden. Die Möglichkeiten der Koagulation, Polymerisation und Fällung von Rohölbestandteilen 4 sind entsprechend der grossen Variationsbreite eines Gemischs recht vielfältig und führen diese in ein stabiles Gleichgewicht in Form von Sedimenten oder Bodensätze 4.1, Ölschlamm oder Sludge über. Ähnliche Mechanismen der Ausfällung gelten auch für andere Flüssigphasen bildende Stoffe.

Diese Wechselwirkung der Schwerkraft mit der Ausfällzone 4.2 ist scheinbar fein ausgeprägt. So erfolgen Ausdehnung und räumliche Position der Ausfällzone 4.2 relativ zur Bodenoberfläche der Tankanlage T. Das heisst, dass die Ausfällzone 4.2 die Form eines allfälligen Sedimentreliefs übernimmt. Die statistisch sich bildende Oberflächenstruktur des Sediments 4.1 bewirkt auch dementsprechende Strukturen der oberen und unteren Oberflächen der Ausfällzone 4.2. Das Wachstum der Sedimente 4.1 wird von einer mehr oder weniger konstanten Dicke der Ausfällzone 4.2 begleitet (siehe Figur 1).

Erfindungsgemäss wird die Sedimentation aus Gemischen wie beispielsweise aus Rohöl 4, aus Raffinerieprodukten und aus Produkten der Petrochemie in Tankanlagen T vermieden, indem die metastabile Ausfällzone 4.2 durch äussere Kräfte gestört wird, sodass eine Koagulation und Polymerisation von Bestandteilen der Gemische unterbunden wird. Aufgrund der bekannten Position, die durch methodisches Peilen einer Sedimentationsbildung und Studieren dieser Bildung entdeckt wurde, und der durch den Behälter beschränkten Ausdehnung der Precursor- bzw. Ausfällzone 4.2, lassen sich somit Störvorrichtungen in den Tankanlagen T anbringen, welche gezielt auf diese einwirken. Zwei Gruppen von Ausführungsformen von Störvorrichtungen des Verfahrens umfassen einerseits hydrodynamisch und andererseits mechanisch bewirkte Störungen. Hydrodynamisch geschieht die Störung durch Zu- und Abfuhr von Rohöl als Störmittel in die Ausfällzone 4.2 der Tankanlage T. Die Komponenten des Rohöls sind somit in Bewegung und die Ausfällzone 4.2 wird aufgrund der Inkompressibilität der Teilchen durchmischt. Mechanisch geschieht die Störung durch Erzeugung von Energie transportierender laufender Wellen durch Vibrationen oder Schwingungen in der Tankanlage T und Anregung der Komponenten des Gemischs in der Ausfällzone 4.2 realisiert. Diese schwingenden Komponenten sind somit in Bewegung und die Ausfällzone 4.2 wird aufgrund der Inkompressibilität der Teilchen durchmischt.

Gemäss **Figur 2** ist die Tankanlage T, wie das meist der Fall ist, zylindrisch und weist einen kreisförmigen Durchmesser von bis zu 100 m und eine Höhe von bis zu 20 m auf. In einem solchen Behälter wird nun eine Störzone von rund 1 m Störtiefe vorgegeben, die sich gemäss des Konzepts der globalen Störmuster S, also einem Störungsmodell, aus einer Vielzahl lokaler Störstellen L zusammensetzt. Diese Störzone wird vorteilhafterweise in einer konstanten Störhöhe von einem halben Meter mit + /- 50 cm Störwirkung über dem Boden der Tankanlage T angelegt. Die Störzone reicht bis auf den Boden 1 der Tankanlage T hinab und kann mehrere 1000 m³ Volumen auf (Grundfläche x Ausbreitung der Störwirkung) aufweisen. Die Störung der Ausfällzone 4.2 wird erfindungsgemäss durch hydrodynamisches Fliessen oder durch mechanische Schwingungen realisiert und letztere werden vorteilhafterweise mittels Saiten oder glockenförmigen Membrane im Innern der Tankanlage T erzeugt. Das Störungsmodell wird im Verfahren also zuerst konzipiert, sie verbindet und optimiert die Form der Tankanlage T mit der Form der Ausbreitung von Schwingungen in Gemischen. Mit zunehmender Kenntnis der Wirkung können spezifische Störungsmodelle im Computer abgelegt und je nach Behälter, Inhalt, Form und Umgebungseinflüsse modifiziert und ausgegeben werden. Nach Angaben des optimierten Störungsmodells werden dann die Störungsvorrichtungen ausgewählt und konzipiert.

In einem durch mechanische Störmittel eingebrachten Störung gemäss **Figur 3** besitzt das Störmuster S die Form eines dreidimensionalen Musters von Störstellen L und bildet eine zweilagige symmetrische Anordnung äquidistanter "Störellipsoiden". Die beiden Lagen kreuzen sich gegenseitig im rechten Winkel. Sie eignen sich für lange, im Innern der Tankanlage T anzubringende und anzuregende Saiten, ähnlich zweier riesiger, gekreuzter Harfen, deren Schwingungsbäuche sich auf diese Art und Weise optimal überlagern. Sie sind als lange Saiten konzipiert, die durch Anregungselemente angeregt werden, in Grund- und Partialschwingungen schwingen und so die Komponenten des Rohöls 4 je nach Grösse der Amplitude der Schallwellen auslenken und damit eine Stör- bzw. Mischwirkung erzeugen.

Eine andere Ausführungsform eines Störmusters S gemäss den **Figuren 4a und 4b** bildet ein zweidimensionales Muster von Störstellen L, die als voneinander mehr oder weniger äqidistante und gleichgrosse kreisförmige Störzonen oder als beliebig verteilte Störzonen konzipiert sind. Gemäss diesem Muster werden im Innern der Tankanlage T Düsen angebracht, oder anzuregende Saiten eingespannt oder entsprechend glockenförmiger Membrane angeordnet.

Die Störstellen L sind in einem optimalen, dem Störungsmodell entsprechenden Abstand voneinander angeordnet, sodass sie nicht zu eng und auch nicht zu weit voneinander stehen und dass sich in der Störzone zwischen ihnen keine störungsfreien Bereiche der Ausfällzone 4.2 ausbilden können. Die Grössen der Störellipsoiden in Figur 3 und der Störkreise in Figur 4 geben demnach nicht die Grenzen der Störwirkung lokaler Störstellen L an, sondern sie zeigen nur an, dass diese Störstelle L als "aktiv", also agierend ist. Schliesslich ist zu bedenken, dass die später zu erzeugenden Schwingungen sich im Medium ausbreiten werden und so über eine gewisse Reichweite verfügen, die grösser als die äussere konzeptionelle Ausdehnung dieser Störstellen L ist und die auch grösser ist als die physische Ausdehnung der später realisierter Störmittel.

Die Störung soll möglichst volumenfüllend und homogen geschehen. Sie wird aber mittels der Störstellen L lokal und mittels der Störmuster S gesamthaft oder global konzipiert, immer mit dem Ziel, die Ausbildung der Ausfällzone 4.2 durch eine solche Störzone zu unterbinden. Es lassen sich also viele Geometrien von Störmustern S bilden, beispielsweise dreidimensionale Strukturen, die möglichst dichtgepackte Störstellen L aufweisen. Auch müssen die Störstellen L selbst nicht gleich gross sein, man kann sich gut vorstellen, kräftigere und schwächere Störstellen L kombiniert einzusetzen, die in regelmässigen oder auch unregelmässigen Abständen voneinander angebracht werden (lange und kurze, dicke und dünne Saiten). So können schwierige Geometrieverhältnisse in der Tankanlage T überwunden werden, wie runde Wandungen, die so gezielt "stärker" konzipiert gestört werden. Auch müssen die Störstellen L nicht symmetrisch sein, so können zufallsangeordnete Störstellen mit individuellen Störleistungen und Störgeometrien eingesetzt werden, die genügend langreichweitig sind um interferierende Störungen als Überlappende zu bilden, sodass diese Schwingungen der Tankanlage T als Resonator auf das gelagerte Rohöl 4 volumenfüllend und homogen konzipiert wirken. Und selbst symmetrische Störungen können stark varieren. So können die Störstellen wie flache Disken weitreichend, aber nur in einer Störebene uniform (z.B., sinus- und kreisförmig) oder nichtuniform (z.B. elliptisch) und auch hier nur in der vorgegebenen Störhöhe konzipiert wirken. Dies ist vorteilhaft, da die zu verhindernde Ausfällzone 4.2 selbst ja auch relativ flach ausgebildet ist. Dem Fachmann stehen bei Kenntnis der Erfindung vielfältige Möglichkeiten der Konzeption lokaler Störstellen L und globaler Störmuster S zur Verfügung.

Die Konzeption des Störmusters S lässt sich mit standardisierten Störstellen L am Reissbrett oder am Computer als Störmodell bewerkstelligen. Als vorteilhaftes Werkzeug eignet sich hierfür die Elektronische Datenverarbeitung, in welcher sich ganze Bibliotheken von Modellen aufbauen und die Felderfahrungen speichern und in Parametersätze umsetzen lassen. Die Störmuster S und die Störstellen L werden dann aus einem Set normierter und bewährter Ausführungsformen ausgewählt und werden entsprechend den zu erfüllenden Parametern, mit der jeweiligen Geometrie der Tankanlage T oder der Art des Gemischs Rohöl 4 angepasst. Wie dies umgesetzt wird, zeigen die folgenden Figuren 5 und 6.

So werden gemäss den **Figuren 5 und 6a/b** die Störmuster S gemäss den Figuren 3 und 4 mit der Grundfläche der Tankanlage T gemäss Figur 2 überlagert, sodass die meisten sich mehrheitlich innerhalb der Störzone in der Tankanlage T befindlichen Störstellen L hernach mittels Störvorrichtungen realisiert werden. Das Störmuster S wird auf die Geometrie der Tankanlage T projiziert, dabei muss nicht kategorisch vorgegangen werden, sondern die Projektion kann je nach Art und Ausdehnung der Störstellen L stattfinden.

So werden in Figur 5 die beiden Lagen von Störstellen L oder Störparabeln derart in ihrer länglichen Ausdehnung verkürzt, dass sie in die Tankanlage T "passen". In den Figuren 6a/b hingegen werden auch einige, sich innerhalb der Grundfläche der Tankanlage T befindliche Störstellen L oder Störkreise später nicht realisiert. Nur solche, derart durch Vergleich mit der Geometrie der Tankanlage T als notwendig befundene Störstellen L werden hernach in Störvorrichtungen V auch geschaffen. Die Störzone besteht aus einem Volumen, welches aus der Grundfläche der Tankanlage T und einer Störtiefe gebildet wird und die vorteilhafterweise die zu störende Ausfällzone einschliesst. Hierfür werden die Störstellen L im folgenden in Störvorrichtungen vorteilhafterweise als Saiten oder glockenförmige Membrane realisiert. Jede dieser Saiten oder glockenförmige Membrane ist eine realisierte lokale Störstelle L mit einem lokalen Störvolumen.

In den **Figuren 7 und 8** ist schematisch ein Teil einer beispielsweisen Ausführungsform einer Störvorrichtung V welche nach dem erfindungsgemässen Verfahren arbeitet zu sehen. Figur 7 zeigt eine Draufsicht und Figur 8 eine Seitenansicht. Die Geometrien der Störvorrichtung V mit ihren Störmitteln 8 und der Tankanlage T sind aneinander angepasst, um so eine optimale, d.h. möglichst volumenfüllende und homogene Störung zu erreichen. Die Störvorrichtung weist als realisierte Störstellen anregbare Störmittel 8 in Form von Saiten auf. In der beispielsweisen Tankanlage T von zylinderförmiger Geometrie und kreisförmigem Durchmesser sind die Störmittel 8 als äquidistante, unterschiedlich lange Saiten in zwei konstanten Störhöhen 9,10 über dem Boden 1 der Tankanlage T, beispielsweise in 40 cm Höhe (tiefere Störhöhe 9) und 60 cm Höhe (höhere Störhöhe 10) angeordnet. Die Störzone umfasst die gesamte Grundfläche der Tankanlage T. Bei einer Störwirkung von + /- 50 cm reicht sie bis auf den Boden 1 der Tankanlage T hinab und schliesst die zu störenden bzw. verhindernde Ausfällzone 4.2 ein.

Die gespannten Saiten dieser Ausführungsform der Störvorrichtung V sind mittels stilisiert dargestellter Anregungselemente 5 über zwei Zug-/Schubeinheiten 6 anregbar. Die Saiten werden vorteilhafterweise jeweils in der Mitte ihrer Länge zum Schwingen angeregt. Solche Anregungselemente 5 können Dornen oder rückspringende Schläger sein, die an Zug- und Schubeinheiten 6 angebracht sind. Die sich in Ruhe befindlichen oder geringfügig schwingenden Saiten werden durch Vor- und Zurückfahren der Anregungselemente 5 angeregt. Die Anregungselemente 5 werden an anzuregende Saiten herangefahren, diese werden ausgelenkt, gespannt (durch Zupfen), losgelassen, wobei das Anregungselement 5 von den Saiten wegfährt, worauf die Saiten ungestört schwingen können. Die Saiten, ihre Spannvorrichtungen und die Zug- und Schubeinheiten 6 für Anregungselemente 5 sind vorteilhafterweise in mehreren Ebenen angebracht, sodass sich das Schwingen der Saiten und die Vor- und Rückbewegung der Zug- und Schubeinheiten 6 mit Arregungselementen 5 nicht gegenseitig behindern.

Die Saiten können je nach Länge unterschiedlich stark gespannt sein und sie können unterschiedlich dick gearbeitet sein. Sie werden aus steifen Materialien, bspw. Drähten aus Metallen wie Stahl, Kupfer, Legierungen, evtl. Kunststoff und metallisierten Kunststoffen gefertigt. Voraussetzung ist, dass die Materialien vom Rohöl 4 nicht angegriffen werden und schwingfähig sind. Lange Saiten sollten trotz Spannung und Auftrieb, nicht soweit durchhängen, dass sie darunter angeordnete Saiten oder den Boden 1 der Tankanlage T berühren. Grosse Langen müssen gegebenenfalls in zwei oder mehr Saiten unterteilt werden, womit natürlich auch entsprechend mehr Vorrichtungen zum Anregen der Saiten vorgesehen werden müssen. Mehr Details über Saiten, ihre Anregung und Spannvorrichtung folgen in den Beschreibung gemäss den Figuren 12 und 14, 15.

Die Zug- und Schubeinheiten 6 weisen starre Glieder (Stange, Kolben) oder bewegliche Glieder (schub-/zugfähige Ketten) auf, die beispielsweise in geschlitzten rohrförmigen Führungen gleitend laufen und Anregungselemente 5 zum Zupfen oder Schlagen befestigt haben, mit denen sie die Saiten anregen. In dieser ersten Ausführungsform verlaufen die Zug- und Schubeinheiten 6 rechtwinklig zueinander und geradlinig in zwei Ebenen und sind über ausserhalb der Tankanlage T stehende, beispielsweise kurbelbetriebene, fluidbetätigten oder zahnradbetriebene Antriebe bewegbar. Details einer vorteilhaften Ausführungsform eines solchen Antriebs folgen in der Beschreibung gemäss Figur 11. Die Zug- und Schubeinheiten 6 sind beispielsweise über mit den geschlitzten rohrförmigen Führungen verbundene Ständer oder ähnliche Vorrichtungen fest auf dem Boden 1 der Tankanlage T montiert und die starren oder beweglichen Glieder lassen sich über Durchführungen 11 an der Kesselwandung 2, im Boden 1 oder oben auf der Tankanlage T, durch das Schwimmdach 3 nach aussen führen. Aus Sicherheitsgründen sollten diese Durchführungen 11 dicht gearbeitet sein, sodass die Zug- und Schubeinheiten 6 betrieben werden können, ohne dass flüssige Komponenten der zu bearbeitenden Gemische wie Rohöl 4 aus der Tankanlage T entweichen. Die Zug- und Schubeinheiten 6 brauchen zum Zupfen oder Schlagen der Saiten, verglichen mit ihrer, aus der Grösse der Tankanlage T resultierenden Länge, nur über relativ kurze Distanzen von 10 cm bis maximal 1 m vor- und rückwärts bewegt werden. Auch ist der Kraftaufwand für den Antrieb der Zug- und Schubeinheiten 6 relativ gering, sie werden in den Führungen ohne wesentliche Reibungsverluste durch das Rohöl 4 geschmiert gleitend gelagert. Die Teile der Zug- und Schubeinheiten 6 wie die starten oder beweglichen Glieder, die rohrförmigen Führungen und die Anregungselemente 5 werden vorteilhafterweise aus Metall wie Stahl, Bronze etc., evtl. Kunststoff und metallisiertem Kunststoff gefertigt, sodass sie von den sie umgebenden Medien nicht angegriffen werden können, wodurch dieser Antrieb der Saiten weitgehend wartungsfrei ist. Die Störmittel werden mechanisch wenig beansprucht. Sie werden durch Materialpaarung so geplant, dass die Saiten im Gebrauch erhalten bleiben während die Anregungselemente einem eventuellen Verschleiss ausgesetzt sind und bei Revisionen einfach ausgetauscht werden können. Sie können beispielsweise lösbar an Zug- und Schubeinheiten 6 befestigt sein.

Die Saiten erzeugen ausreichend energiereiche Schwingungen (schätzungsweise 1 bis 10 Watt Leistung) und mit vorteilhafterweise tiefen (nicht hörbaren) Frequenzen. Dem Fachmann stehen bei Kenntnis der vorliegenden Erfindung vielfältige Möglichkeiten der Realisierung solcher Störvorrichtungen V zur Verfügung.

In den **Figuren 9B** und **10** ist schematisch ein Teil einer zweiten Ausführungsform einer Störvorrichtung V des erfindungsgemässen Verfahrens zu sehen. Figur 9 zeigt hiervon eine Draufsicht und Figur 10 zeigt eine Seitenansicht entlang des Schnitts CC gemäss Figur 9. Die Beschreibung dieser zweiten Ausführungsform deckt sich in vielem mit jener der ersten Ausführungsform gemäss den Figuren 7 und 8. Im folgenden werden daher vor allem Abweichungen hiervon erläutert.

In der beispielsweisen Tankanlage T von zylinderförmiger Geometrie und gleichem Volumen wie oben werden lokale Störstellen als ungefähr äquidistant voneinander angebrachte Störmittel 12 in Form glockenförmiger Membrane oder kurzen Saiten realisiert, die in einer konstanten Störhöhe 13 von beispielsweise 50 cm Höhe über dem Boden 1 der Tankanlage T stehen, sodass die von der gesamten Grundfläche der Tankanlage T und sich mit einer Störwirkung von + /- 50 cm um die Störhöhe 13 ausgebildete Störzone bis auf den Boden 1 der Tankanlage T reicht und damit die zu verhindernde Ausfällzone 4.2 umfasst. Die Störmittel 12 sind mittels Anregungselementen 5 über eine Zug- und Schubeinheit 6 anregbar. Die Zug- und Schubeinheit 6 setzt sich aus beweglichen Gliedern wie eine Kette zusammen und ist somit räumlich flexibel. Sie kann beispielsweise aus gegeneinander drehbaren Kettengliedern bestehen, die in geschlitzten rohrförmigen Führungen geführt werden. In dieser Ausführungsform ist sie in einer Ebene spiralförmig im Innern der Tankanalage T verlegt. Sie ist fest auf dem Boden 1 der Tankanlage T montiert und wird über Durchführungen 11 oben auf der Tankanlage T, im Schwimmdach 3 nach aussen geführt. Die Anregungselemente 5 können kleine Dornen oder Schlegel sein, die an den Zug- und Schubeinheiten 6 angebracht sind. Die sich in Ruhe befindlichen oder geringfügig schwingenden glockenförmiger Membrane oder Saiten werden durch Vor- und Zurückfahren der Anregungselemente 5 angeregt. Vorteilhafte Ausführungsformen solcher glockenförmiger Membrane oder Saiten folgen in den Beschreibungen gemäss den Figuren 12 bis 15. Die Störmittel 12 der zweiten Ausführungsform sind also in ihren äusseren Dimensionen kleiner als jene Störmittel 8 der ersten Ausführungsform. Die verwendete räumlich flexible Zug- und Schubeinheit 6 kann in grossen Langen von Rolle entsprechend eines vorgegebenen Störmusters S oder Modells verlegt werden.

In **Figur 9a** ist schematisch ähnlich zu Figur 9b ein Teil der hydrodynamischen Ausführungsform einer Störvorrichtung V des erfindungsgemässen Verfahrens zu sehen. Auch diese Störvorrichtung V besteht aus fest im Innern der Tankanlage T installierten, das Störmittel führende Rohre 7, welche die Zu- und auch Abfuhr von Rohöl 4 über Störmittel 8 in Form von Öffnungen wie perforierte Rohrnetze oder Düsen in die Tankanlage T ermöglicht und so die Ausbildung einer Ausfällzone 4.2 verhindert. Einzelheiten zur hydrodynamischen Störung werden weiter unten diskutiert.

In den **Figuren 11a** und **11b** sieht man eine schematische Draufsicht und Seitenansicht auf einen Teil einer Ausführungsform eines beispielhaften Antriebs für eine Anregungselemente 5 antreibende Zug- und Schubeinheit 6 in Form eines Kurbeltriebs. Dieser Antrieb kann neben der Tankanlage T oder auf dem Schwimmdach 3 der Tankanlage T montiert werden und besteht beispielsweise aus hydraulischen Motor M von wenigen kW Leistung. Mittels einer Untersetzung U wird ein sich langsam drehendes Kurbelrad 27 mit ungefähr 5 oder 10 Umdrehungen pro Minute angetrieben. Ein Ende einer Pleuelstange E ist drehbar gelagert auf einem fest mit der Schwungscheibe 27 verbundenem und auf dieser rotierendem Zapfen Z gelagert, das andere Ende der Pleuelstange E ist drehbar gelagert mit einem Kolben 28 und dieser fest mit der anzutreibenden Zug- und Schubeinheit 6 verbunden. Bei Rotation des Kurbelrads 27 wird der Kolben 27 linear vor- und rückwärts bewegt und durch eine Führung 29 geführt. Die Länge der Vor- und Rückwärtsbewegung der Zug- und Schubeinheit 6 ist gleich dem doppelten Kreisradius des auf dem Schwungrad 27 montierten Zapfens Z und lässt sich somit durch Veränderung dieses Kreisradius relativ einfach in Bereichen von 10 cm und 1 m variieren. Die Geschwindigkeit der Vor- und Rückwärtsbewegung der Zug- und Schubeinheit 6 lässt sich durch Variation der Drehgeschwindigkeit des Motors M, beispielsweise durch Variation der Untersetzung U einfach und präzise einstellen. Dies ist insofern von Bedeutung, da sich das Schwingungsverhalten von Störvorrichtungen V in Tankanlagen T so extern regulieren und steuern lässt. Ausserdem ist es eine sehr langsam laufende Antriebseinheit, welche sich für den Dauerbetrieb eignet und kaum gewartet werden muss.

In den **Figuren 12a,b,c** sieht man eine schematische Ansicht eines Teils einer bevorzugten Ausführungsform eines Störmittels 8,12 in Form einer schwingfähigen Mehrfachsaite 18 mit einer ersten Ausführungsform einer Spannvorrichtung 16. Die Figuren 12a, 12b und 12c zeigen, wie sich diese schwingfähigen Mehrfachsaite 18 und ihrer Spannvorrrichtung 16 nach Kontakt mit einem Anregungselement 5 spannen und wie die beiden Saiten 15,17 der schwingfähigen Mehrfachsaite 18 nach dieser Anregung schwingen.

Die schwingfähige Mehrfachsaite 18 weist zwei Saiten 15,17 auf. Sie kann mit ihrer Spannvorrichtung 16 als Ganzes gemäss dem Störmuster S über Stützen B,B' fest auf dem Boden 1 der Tankanlage T montiert werden. Diese Ausführungsform hat den Vorteil, dass die Spannungvorrichtung 16 mit zwei flexiblen Halterungen H,H' gearbeitet ist und dass sich die an den Halterungen H,H' eingespannten Saiten 15,17 sich so "gegenseitig" spannen. Die Saitenspannung wird wie im Pfeilbogen von den Saiten 15,17 und den Halterungen H,H' kompensiert. Die Stützen B,B' müssen bei diese Ausführungsform eines Störmittels 8,12 eine relativ kleine Saitenspannungen aushalten, hierdurch wird der Installationsaufwand für dementsprechend kräftig ausgelegte Stützen und somit Kosten eingespart. Gerade bei dicken Stahlsaiten, von beispielsweise 10 mm Durchmesser, die mit grosser Kraft gespannt werden, muss eine Spannvorrichtung beträchtliche Spannungen aushalten, was durch dieses "gegenseitige" Spannen von Saiten umgangen wird.

Die Spannvorrichtung 16 kann auch andere Funktionen übernehmen, wie die der Spannungsvermittlung über flexible Halterungen H,H'. Die Saiten 15,17 der Mehrfachsaite 18 sind alle gleichzeitig oder zeitlich versetzt anregbar aber es sind auch nur einzelne bestimmte Saiten zum Schwingen anregbar. Wird nun beispielsweise nur eine Saite 15 zur Schwingungsanregung aus ihrer Gleichgewichtslage ausgelenkt, gemäss Figur 12b wird sie nach Kontakt mit einem Anregungselement 5 und infolge Bewegung der Zug- und Schubeinheit 6 in Pfeilrichtung in ihrer Längsausdehnung transversal gespannt, so lenken die Halterungen H,H' nach innen und biegen sich an den Einspannstellen der Saite 15 etwas durch und werden selbst, ähnlich wie Federn gespannt, wobei auch die andere Saite 17 angespannt wird und auf diese Weise das ganze System Energie speichert. Die Anregungsenergie wird so in die Saiten 15,17 und in die Halterungen H,H' übertragen, sodass beim Lösen des Kontakts mit dem Anregungselement 5 sich das System entspannt und zu schwingen beginnt. Gemäss Figur 12c schwingen die Saiten 15,17 durch gegenseitig Anregung mit unterschiedlichen Amplituden. Somit reicht es, eine Saite 15 einer Mehrfachsaite 18 über ein Anregungselement 5 zum Schwingen anzuregen, wodurch andere Saiten 17 auch schwingen und dies natürlich auch vice versa.

Die Saiten 15,17 können somit in Eigenschwingungen oder Partialschwingungen angeregt werden und senden Schallwellen aus. Der exponentiell mit der Zeit abfallende Schalldruckpegel, das Abklingen der Amplitude der Schwingungen, aufgrund Reibungskräfte mit dem sie umgebenden Medium wird durch die Anregung mehrerer Saiten 15,17 verzögert. Eine solche Gleichklanggruppe wie sie in Figur 12 abgebildet ist, erzeugt gekoppelte Schwingungen, die aufgrund Phasenverschiebungen einen langen Nachklang bilden.

In **Figur 13** sieht man einen Teil einer dritten Ausführungsform eines Störmittels 12 in Form einer schwingfähigen glockenförmigen Membrane. Eine solche glockenförmige Membrane kann zu ein oder zwei Eigenschwingungen und dementsprechend mehr Partialschwingungen angeregt werden. Sie braucht keine Spannvorrichtungen und kann über Haltemittel, z.B. eine Stütze, im Störmuster S auf dem Boden 1 der Tankanlage T fest montiert werden. Sie ist über ein Anregungselement 5 anregbar, welches beispielsweise über eine elastische Verbindung fest mit der glockenförmigen Membrane verbunden sein kann. So kann ein über Zug- und Schubeinheit 6 bewegliches Anregungselement 5 "klöppellose glockenförmige Membrane" durch Vor- und Zurückfahren direkt anschlagen oder es kann, gemäss Figur 13, einen in oder an glockenförmigen Membranen angebrachten Klöppel K über einen Kontaktarm A auslenken. Der Klöppel K kann durch die Eigensteifigkeit des Kontaktarms A zur glockenförmigen Membrane in einer relativen Gleichgewichtsposition vor"vorgespannt" sein, diese Vorspannung ist stilisiert durch die Feder F eingezeichnet. Durch Vor- oder Zurückfahren der Zug- und Schubeinheit 6 in Richtung des eingezeichneten Pfeils wird ein Anregungselement 5 mit dem Klöppel K über den Kontaktarm A kraftübertragend kontaktiert, beispielsweise sind das Anregungselement 5 und der kontaktierende Teil des Kontaktarms A gemäss Figur 13 so gearbeitet, dass bei dieser Bewegung ein konkav geformter Bereich des Anregungselements 5 und ein konvex geformter Bereich des Kontaktarms A in Kontakt kommen. Durch weiteres Vor- oder Zurückfahren in die gleiche Richtung der Zug- und Schubeinheit 6 wird der Klöppel K ausgelenkt und der Kontaktarm A weiter angespannt, bei einer definierbaren Auslenkung des Kontaktarms A löst sich der Kontakt zwischen Anregungselement 5 und Kontaktarm A, beispielsweise rutscht dieser bei einer definierbaren Auslenkung über das Anregungselement 5 hinweg, der Kontaktarm A entspannt sich und schlägt den Klöppel K gegen die Wandung der glockenförmigen Membrane. Sobald Klöppel K und Kontaktarm A wieder eine relative Gleichgewichtsposition eingenommen haben, wird das Anregungselement 5 in umgekehrter Pfeilrichtung zurückgefahren. Das Anregungselement 5 und der kontaktierende Teil des Kontaktarms A sind so gearbeitet, dass es bei dieser rückstellenden Bewegung der Zug- und Schubeinheit 6 zu keinem kraftübertragenden Kontakt zwischen beiden kommt denn es kommen zwei konvexe Bereiche in Kontakt miteinander, die seitlich aneinander vorbeigleiten.

In den **Figuren 14** und **15** sind in schematischen Draufsichten Teil einer zweiten und dritten Ausführungsform von Spannvorrichtungen für schwingfähige Mehrfachsaiten 18 zu sehen. Diese Spannvorrichtungen ermöglichen eine einfache Montage zu spannender Saiten 15,17 in erfindungsgemässen Störvorrichtungen und sie ermöglichen eine jederzeit durchführbare Korrektur der Saitenspannungen also auch nach der Montage der Störvorrichtung, wenn die Tankanlage T mit Rohöl 4 gefüllt ist. Es liegen also in der Spannkraft einstellbare Spannvorrichtungen vor. In der Ausführungsform gemäss Figur 14 wird die Saitenspannung einfach wirkend über eine der zwei Halterungen H,H' eingestellt, in der Ausführungsform gemäss Figur 15 wird die Saitenspannung doppelt wirkend über beide Halterungen H,H' eingestellt.

Ein Lenker 24 ist drehbar gelagert auf einem Haltedorn B angeordnet, der seinerseits im Behälter fest verankert ist; ebenso die Halterung H'. An den Lenker drehbar befestigt ist die zweite Halterung H. Dazwischen sind die Saiten 15 und 17 gespannt. Beim Anziehen der Spanneinheit 21 bewegt sich der Lenker und zieht die Halterung H mit sich, wobei die Saiten gespannt werden, was mit der gestrichelt eingezeichneten Position dargestellt ist.

Für das Einstellen der Saitenspannung werden zwechmässigerweise spannende Zug- oder Schubeinheiten 21 verwendet, die von ähnlicher oder gleicher Bauweise wie die oben beschriebenen Zug- und Schubeinheit 6 zur Schwingungserzeugung sein können oder aber einfache Stahlseile sind. Diese spannenden Zug- und Schubeinheiten 21 treiben fest mit ihnen verbundene Spannelemente 22 an. Man kann sie ähnlich wie die Zug- und Schubeinheiten 6 zur Schwingungserzeugung in der Tankanlage T gemäss einem Störmuster S und daraus resultierenden lokalen Position der Störmittel 8,12 verlegen und auf dem Boden 1 der Tankanlage T fest montieren (siehe Figuren 6 bis 10). Dem Fachmann stehen bei Kenntnis der vorliegenden Erfindung vielfältige Möglichkeiten der Realisierung solcher Spannmechanismen zur Verfügung.

Gemäss Figur 14 besteht ein Spannelement 22 für Mehrfachsaiten 18 aus einem mobilen Teil 22.1 und einem statischen Teil 22.2. Gemäss Figur 15 besteht ein Spannelement 22 für Mehrfachsaiten 18 aus zwei, beispielsweise identischen mobilen Teilen 22.1. Der statische Teil 22.2 ist eine Halterung H mit Einspannstellen der Enden der Mehrfachsaite 18, welche über eine Stütze B frei drehbar und fest am Boden 1 der Tankanlage T montiert ist. Der mobile Teil 22.1 weist eine ähnliche Halterung H' mit Einspannstellen für die Mehrfachsaite 18 auf, dazu ist er frei drehbar mit einer Lenker 24 verbunden, welche ihrerseits frei drehbar mit einer Stütze B' und starr mit der spannenden Zug- und Schubeinheit 21 verbunden ist. In der Ansicht gemäss den Figuren 14 und 15 werden die Stützen B,B' durch die Halterungen H,H' weitgehend verdeckt.

Zweckmässigerweise erfolgen Änderungen der Saitenspannung derart, dass eine Bewegung des spannenden Mittels 21 in Richtung der eingezeichneten länglichen Pfeile ein Drehen der Lenkern 24 um die Stützen B' bewirkt (eingezeichnet durch die gekrümmten Pfeile), was die Halterungen H,H' relativ zu ihrer ursprünglichen Lage auseinanderzieht und die Saiten 15,17 spannt. Lenkern 24, Halterungen H,H' und Saiten 15,17 in neuen, gespannten Lagen sind gestrichelt eingezeichnet. Die Halterung H,H' der Enden der Mehrfachsaite 18 sind frei drehbar gelagert, wodurch sie sich gegeneinander entsprechend der Spannkraft der Saiten 15,17 ausrichten.

In der Ausfüghrungsform gemäss Figur 14 hat ein Drehen des mobilen Teils 22.1 und das Festhalten des statischen Teils 22.2 des Spannelements 22 eine - Lageveränderung der Mehrfachsaite 18 zur Folge, sie steht in einem gewissen Winkel "schräg" zur ursprüngliche Lage, was in der Ausführungsform gemäss Figur 15 nicht der Fall ist, hier drehen sich beide mobile Teile 22.1 und erhalten die Lage der Mehrfachsaite 18.

Die unsymmetrische Ausführung der Lenker 24 bewirkt eine Hebelkraft, d.h. eine lange und mit relativ kleiner Kraft verursachte Bewegung der Zug- und Schubeinheiten 21 bewirkt eine kleine Auslenkung aber von grösserer Kraft an den Halterungen H,H'. Verglichen mit der einfach wirkenden Spannvorrichtung gemäss Figur 14 lässt sich mit der doppelt wirkenden Spannvorrichtung gemäss Figur 15 mit grösserer Kraft spannen oder es lassen sich bei gleicher Kraft eine grössere Anzahl Mehrfachsaiten 18 spannen. Diese beiden in der Spannkraft einstellbaren Spannvorrichtungen ermöglichen eine einfache und rasche Montage oder Austausch von Saiten 15,17. Durch Entspannen der Spannvorrichtung (Rückwärtsbewegung der spannenden Zug- und Schubeinheit 21 entgegen der Richtung der eingezeichneten Pfeile) werden eventuell gespannte Saiten 15,17 alle gleichzeitig entspannt, einzuspannende Saiten 15,17 können dann lose, also entspannt, mit Halterungen H,H' der Mehrfachsaiten 18 verbunden werden (beispielsweise über Schnellverschlüsse, Karabiner, etc.) und durch Spannen der Spannvorrichtung wird die Störvorrichtung einsatzbereit.

In den **Figuren 16,17** und **18,19** sind schematisch Teile einer ersten und zweiten Ausführungsform einer Störvorrichtung V welche nach dem erfindungsgemässen Verfahren arbeitet zu sehen. Figur 16 zeigt eine Draufsicht und Figur 17 eine Seitenansicht entlang der Schnittebene CC einer ersten Ausführungsform gemäss Figur 16. Figur 18 zeigt eine Draufsicht und Figur 19 eine Seitenansicht entlang der Schnittebene DD einer anderen Ausführungsform gemäss Figur 18. Die Geometrien der Störvorrichtung V mit ihren Störmitteln 17 und der Tankanlage T sind aneinander angepasst, um so eine optimale, d.h. möglichst volumenfüllende und homogene Störung zu erreichen. Die Störvorrichtung weist als realisierte Störstellen Störmittel 8 in Form von Düsen auf, durch die Rohöl 4 in die Tankanlage T ein- und ausströmen kann. In der beispielsweisen Tankanlage T von zylinderförmiger Geometrie und kreisförmigem Durchmesser von bis zu 100 m und von bis zu 20 m Höhe sind die Störmittel 8 in Schachbrettgeometrie und in konstanter Störhöhe 9 über dem Boden 1 der Tankanlage T, beispielsweise in 50 cm Störhöhe 9 angeordnet. Die Störzone umfasst die gesamte Grundfläche der Tankanlage T. Bei einer Störwirkung von + /- 50 cm reicht sie bis auf den Boden 1 der Tankanlage T hinab und schliesst die zu störenden bzw. verhindernde Ausfällzone 4.2 ein.

Die Störvorrichtungen V sind für die im Verfahren gemäss den Figuren 2 bis 4 konzipierten Störstellen L über Rohrnetze 7 in einer adäquaten Störhöhe 9 über dem Boden 1 einer Tankanlage T miteinander realisiert und verbunden. Über diese Rohrnetze 7 wird in die Ausfällzone 4.2 Rohöl 4, beispielsweise über Durchführungen 11 der Rohrnetze 7 durch die Tankanlage T, zu- oder abgeführt. Das Zu- und Abführen geschieht über Pumpen P, die an bestimmten Stellen der Rohrnetze angeschlossen sind. In der Ausfführungsform gemäss Figur 16 werden die Störmittel 8 linear, in einem nicht verzweigten Rohrnetz 7 miteinander verbunden, in der Ausfführungsform gemäss Figur 18 werden die zu Störmittel 8 in einem verzweigten Rohrnetz 7 miteinander verbunden. Natürlich können auch mehrere und unabhängig voneinander betreibbare Rohrnetze 7 angebracht werden. Diese können über voneinander unabhängige Durchführungen 11 für die Zu- oder Abfuhren von Rohöl 4 verfügen, sie können aber auch abhängig betrieben werden, derart dass solche Rohrnetze 7 beispielsweise nur über eine Zu- oder Ableitung versorgbar sind. Rohrnetze 7 können in der gleichen Störhöhe 9 oder in verschiedenen Störhöhen 9 über dem Boden 1 der Tankanlage T stehen, sie können im gleichen Störabstand 14 oder in verschiedenen Störabständen voneinander und von der Wandung der Tankanlage T stehen.

Vorteilhafterweise passt man die Geometrie der Störvorrichtungen V der Geometrie der Tankanlage T an, um so eine optimale, d.h. möglichst volumenfüllend und homogene Zu- und Abfuhr von Rohöl 4 in die Bildungshöhe einer Ausfällzone 4.2 zu erreichen. Die Tiefe dieser Störzone um die Störhöhe 9 wird als Störtiefe bezeichnet, sie umfasst die Grundfläche der Tankanlage T. In der ersten und zweiten Ausführungsform in einer Tankanlage T von zylinderförmiger Geometrie und kreisförmigem Durchmesser von bis zu 100 m und von bis zu 20 m Höhe, stehen eine Vielzahl lokale Störmittel 8 in Form von Öffnungen wie perforierte Rohrnetze oder Düsen in einem konstanten Störabstand. Sie sind in einer konstanten Störhöhe 9 von bspw. 50 cm über dem Boden der Tankanlage T angebracht. Die Störzone umfasst die gesamte Grundfläche der Tankanlage T. Bei einer typischen Störwirkung von +/- 50 cm reicht sie bis auf den Boden 1 der Tankanlage T hinab und schliesst die zu störenden bzw. verhindernde Ausfällzone 4.2 ein.

Die Störmittel 8 der Störvorrichtungen V dienen der Zu- oder Abfuhr von Rohöl 4 und sind Öffnungen wie perforierte Rohrbauteile oder Düsen, über die Rohöl 4 ein oder ausströmen kann. In der vorliegenden Ausführungsform sind Düsen angebracht, über die Rohöl in die Störzone eingelassen wird. Im einfachsten Fall soll eine volumenfüllend homogene Störung durch identische Störgrössen dieser Düsen realisiert werden. Dem Fachmann bieten sich dann mehrere bekannte und bewährte Techniken an, um Rohöl 4 in der gesamten Störzone aus allen Düsen gleichmässig ausströmen zu lassen. In der Störhöhe 9 herrscht je nach Höhe der Rohölsäule in der Tankanlage ein Überdruck von 10, 20 oder auch 30 atm. In den Rohrnetzen 7 wird demgemäss das zu verströmende Rohöl 4 durch Pumpen P mit genügend hohem Druck zu allen 76 Düsen gepumpt, um auch am Ende der Rohrnetze 7, an der letzten, in Serie liegenden Düse noch eine volle Störwirkung entfalten zu können. Eine solche genügende Rohölzuführ lässt sich über den Einsatz normierter und aufeinander abgestimmter Düsen (Düsenquerschnitt) einfach und kontrolliert realisieren. Vorteilhafterweise weisen die Düsen grosse Öffnungswinkel auf, so dass sie, beispielsweise gegen den Boden 1 der Tankanlage T gerichtet, diesen flächendeckend mit Rohöl 4 bestrahlen.

In der Regel wird die lokal verströmte Menge Rohöl durch den Druck in den Rohrnetzen 7 und den Durchsatz durch die Düsen bestimmt. Beispielsweise ist die aus den einzelnen Düsen ausströmende Menge Rohöl im Verhältnis zur Menge sich in den Rohrnetzen 7 befindlichen Rohöl so gering, dass in Rohrnetzen 7 durch Ausströmen von Rohöl 4 aus den Düsen kein nennenswerter Druckabfall zustande kommt. Somit können bei gleichartigen Düsen gleiche Mengen Rohöl 4 verströmt werden.

Falls dem nicht ganz so ist, falls also ein Druckabfall zustande kommt, so kann dieser durch Einsatz von Düsen mit unterschiedlichen Durchsätzen korrigiert werden, derart dass das Verhältnis vom lokalen Druck an den Düsen in Rohrnetzen 7 zum Durchsatz der Düsen konstant gehalten wird. Am Einlass der Rohrnetze 7, nahe der Durchführungen 11, wo das Rohöl 4 seinen höchsten Druck aufweist, werden also Düsen mit dementsprechend kleinem Öldurchsatz montiert, während die Düsen am Ende der Rohrnetze 7 einen relativ grossen Öldurchsatz haben.

Die hydrokinetisch wirkende Störung der Ausbildung der Ausfällzone 4.2 kann auch durch eine kombinierte Abfuhr und Zufuhr von Rohöl 4 aus der Störzone über mehrere Rohrnetze 7 als Störvorrichtungen V verhindert werden. In diesem Fall würde Rohöl 4 über Rohrnetze 7 eingespeist werden (beispielsweise über Düsen) und gleichzeitig über andere Rohrnetze 7 abgeführt werden (beispielsweise über Öffnungen in diesen Rohrnetzen 7 abgesaugt werden).

Die Rohrnetze 7 dieser ersten und zweiten Ausführungsform können aus standardisierten und in der Rohölverarbeitenden Industrie gängigen Rohrkomponenten wie beispielsweise starre Stahlbauteile wie lineare Verlängerungsstücke, in bestimmten Winkel gefertigte Krümmer, T-Stücke etc. bestehen, die miteinander verschweisbar und beispielsweise am Boden der Tankanlage T dauerhaft fixierbar sind. Solche Rohrkomponenten können typische kreisförmige Durchmesser von 5 bis 20 cm haben, an den Positionen der zu realisierenden Störstellen L weisen sie Öffnungen oder Verbindungsmittel für die Montage von Düsen auf. Solche Verbindungsmittel können Schweissstutzen oder Normflansche sein. Diese Rohrnetze 7 können beispielsweise über gabelförmige Ständer in der Störhöhe 9 montiert und auf dem Boden 1 der Tankanlage T fest fixiert werden.

In **Figur 9a** ist schematisch ein Teil einer weiteren Ausführungsform einer Störvorrichtung V des erfindungsgemässen Verfahrens zu sehen. Auch diese Störvorrichtung V besteht aus mindestens einem fest im Innern der Tankanlage T installierten Rohrsystem 7, welches die Zu- und auch Abfuhr von Rohöl 4 über Störmittel 8 in Form von Öffnungen wie perforierte Rohrnetze oder Düsen in die Tankanlage T ermöglicht und so die Ausbildung einer Ausfällzone 4.2 verhindert.

Die Beschreibung dieser Ausführungsform einer Störvorrichtung V deckt sich weitgehend mit denjeingen der ersten und zweiten Ausführungsform gemäss den Figuren 16 bis 19. Allerdings wird das Rohrsystem 7 jetzt einheitlich aus flexiblen Rohrkomponenten bzw. gepanzerten druckfesten Schläuchen spiralförmig verlegt, die beispielsweise aus Metall wie Stahl oder Stahllegierungen gefertigt sind. Solche Schläuche können typische kreisförmige Durchmesser von 10 bis 20 cm haben und sie können in grösseren Längen, ähnlich wie bei der Kabelverlegung, von Rolle entsprechend eines vorgegebenen Störmusters S verlegt werden.

Diese gepanzerten druckfesten Schläuche haben den Vorteil der flexiblen Verlegung. Ein solches, aus einem oder mehreren gekoppelten Schläuchen bestehendes, flexibel verlegbares Rohrnetz 7, welches in einer beispielhaften Tankanlage T von 100 m Durchmesser wiederum in einer festen Störhöhe 9 von 50 oder 60 cm gemäss eines Störmusters S in Form einer Spirale verlegt wird, benötigt demnach für die Realisierung der einzelnen Störstellen als Störmittel 8 und deren Verbindung keine spezielle Anfertigung von Rohrkomponenten wie Verlängerungsstücke und Krümmer mehr. Diese Verlegung bewirkt also, dass Rohrkomponenten nicht mehr notwendigerweise über Flansche miteinander verbunden werden müssen, was Zeit und Material erspart. Lediglich die Öffnungen oder Düsen müssen noch angebracht werden. Dies kann während oder nach dem Verlegen durch Bohren von Öffnungen, durch Schneiden von Gewinden und Anbringen genormter Verbindungsmittel wie Flansche geschehen, sodass die Düsen mit dem Rohrnetz 7 verbunden werden können.

Ein weiterer Vorteil des flexibel verlegbaren Rohrnetzes 7 besteht in der Vereinfachung von Konzeption und Berechnung des Störmusters S und der Realisierung einer effektiven, hochwirksamen Störzone. Durch die räumliche Flexibilität des flexibel verlegbaren Rohrnetzes 8 bedingt, können nun nämlich die Form des Störmusters S und die Form des Rohrnetzes 8 aufeinander abgestimmt werden. Anders als in der ersten und zweiten Ausführungsform, wo die über starr verlegbare Rohrnetze 7 nur die Störstellen L des schachbrettartigen Störmusters S realisiert und verbunden werden, findet jetzt in der dritten Ausführungsform eine Wechselwirkung zwischen der Konzeption des Störmusters S und der Verlegung eines Rohrnetzes 7 statt.

Somit kann bei Kenntnis der Länge des im Rohrnetz 7 spiralförmig und provisorisch verlegten Schlauchs quasi vor Ort die notwendige Anzahl der für eine effektive Störung in einem spiralförmigen Störmuster S benötigten Düsen berechnet werden. In dieser Stufe des Verfahrens werden also grobe Vorgaben geschaffen, ein Schlauch wird verlegt aber nicht fixiert und ein bestimmten Störmuster S wird für die Tankanlage T berechnet. Letzteres geschieht vorteilhafterweise über tabellen- oder computergestützte Expertensysteme, beispielsweise mittels der Elektronischen Datenverarbeitung.

Mit diesen Vorgaben werden nun beide, das flexibel verlegbare Rohrnetz 7 und das Störmuster S aufeinander abgestimmt. die lokalen Positionen des Schlauchs können nun leicht geändert werden, die lokale Position, Art und Grösse von Düsen können variert werden. So kann der Schlauch nun beispielsweise keine perfekte Spirale mehr aufweisen, sondern wird lokal in kleinen Feinstrukturen wie Wellen etc. angepasst. Diese Anpassungen können aufgrund beliebiger, äusserer Gegebenheiten geschehen, weil sich sonst lokale Störungen gemäss des Störmusters S nicht optimal entfalten wurden. Solche Hindernisse die in dieser Feinabstimmung berücksichtigt werden, können beispielsweise Wirbel und Stömungen an Wandungen der Tankanlage T sein. Wichtig ist, dass hiermit eine grösstmögliche Freiheit bei der Gestaltung der Störmuster S selbst geschaffen wird. Das Störmuster S braucht keine vorgegebene Form mehr wie das Schachbrett in der ersten und zweiten Ausführungsform gemäss den Figuren 16 bis 19, sondern es optimiert sich der Vorgaben selbst. Diese Vorgaben sind natürlich frei wählbar, so ist es nicht notwendig das Rohrnetz 7 in Form einer Spirale zu verlegen, dies ist jedoch praktisch und vorteilhaft.

Nach dieser Stufe der Optimierung wird der flexibel verlegbare Schlauch beispielsweise am Boden 1 der Tankanlage T dauerhaft fixiert, an den berechrieten und optimierten Positionen der Düsen werden Öffnungen im Schlauch angebracht und die Düsen können über solche Öffnungen und über Verbindungsmittel wie geschnittene Gewinde oder genormte Flansche angebracht werden, sodass die Düsen druckdicht mit dem Rohrnetz 7 verbunden werden. Für die Auswahl der Düsen gelten die gleichen Bemerkungen wie schon bei der ersten und zweiten Ausführungsform. Der Druck im Rohrnetz 7 und der Durchsatz der anzubringenden Düsen müssen so aufeinander abgestimmt sein, dass das zu verströmende Rohöl 4 mit genügend hohem Druck zu allen Düsen transportiert werden kann und so auch noch am Ende des Rohrnetzes 7, an der letzten Düse eine volle Störwirkung zu entfalten.

In **Figur 20** ist schematisch ein Teil einer weiteren Ausführungsform einer Störvorrichtung V des erfindungsgemässen Verfahrens zu sehen.

Wenn auch die Anbringung von stationären Störstellen im Precursorvolumen mit vom Boden des Lagerbehälters getragenen Störvorrichtungen konstruktionsmässig einfach erscheint, kann auch eine Zuführung der Störung von oben, das heisst, von der Abdeckung des Lagerbehälters erfolgen. Hierzu eignet sich das "Schwimmdach", dessen Deckel ohnehin eine grosse Anzahl von Stützen aufweist. In diese Stützen lassen sich während der Lagerzeit Lanzen einführen oder einbauen, durch welche die Störströmung in den Precursor eingebracht werden kann.

Figur 20 zeigt hiervon eine Seitenanschicht im Schnitt. Diese Störvorrichtung V besteht aus einer Mehrzahl fest im Schwimmdach 3 der Tankanlage T installierter Lanzen 12, welche die Zu- und auch Abfuhr von Rohöl 4 über Störmittel 8 in Form von Öffnungen wie Düsen an den Lanzetten 12 in die Tankanlage T ermöglichen und so die Ausbildung einer Ausfällzone 4.2 verhindern. Das Speisenetz mit den Pumpen ist hier nicht dargestellt.

Im Unterschied zu den ersten drei Ausführungsformen gemäss den Figuren 16 bis 19, werden jetzt an Durchführungen 11 im Schwimmdach 3 der Tankanlage T Lanzen 12 angebracht, die bis in eine Störhöhe 9 hinabreichen, um dort über Störmittel 8 wie Düsen Rohöl 4 zu verströmen und/oder aufzusaugen und um so Störzonen zu bilden. Die Lanzen 12 können aus standardisierten und in der Rohölverarbeitenden Industrie gängigen Rohrkomponenten wie beispielsweise starre Stahlbauteile wie lineare Verlängerungsstücke etc. bestehen.

Die beispielsweise nach dem Störmuster S gemäss den Figuren 4 und 6 in der Tankanlage T konzipierten Störstellen L werden jetzt also als Lanzen 12 und Störmitteln 8 realisiert, welche nicht auf dem Boden 1 der Tankanlage T, sondern im Schwimmdach 3 der Tankanlage T fest montiert sind. Diese Lanzen 12 können über ein gemeinsames, ausserhalb der Tankanlage T verlegtes Rohr- oder Schlauchnetz zur Ab- und Zufuhr von Rohöl 4 verbunden sein, sie können aber auch alle einzeln mit anderen Erdölreservoiren zur Ab- und Zufuhr von Rohöl 4 verbunden sein. Die Störzone umfasst die gesamte Grundfläche der Tankanlage T. Bei einer typischen Störwirkung von + /- 50 cm reicht sie bis auf den Boden 1 der Tankanlage T hinab und schliesst die zu störenden bzw. verhindernde Ausfällzone 4.2 ein. Sobald sich der schwimmende Deckel senkt (bei Entnahme) oder hebt (beim Nachfüllen), werden die Lanzetten wieder auf "Störhöhe eingestellt". Auf diese Weise hat man die Möglichkeit, ohne einen Umbau, Neubau etc. eines Lagerbehälters, gleich zu den Vorteilen der Prävention zu kommen, wenn auch etwas umständlicher, doch für längere Lagerperioden durchaus praktikabel. Nach dem Leeren des Lagerbehälters kann man anschliessend auf eine präventiv wirkende Vorrichtung der oben diskutierten Ausfuhrungsformen übergehen und die freigestellten Lanzetten in anderen Behältern weiterverwenden.

## Patentansprüche

1. Verfahren zur Vermeidung einer Sedimentation aus Flüssigphasen oder einer Verdickung flüssiger Phasen oder flüssiger Gemische wie Oelen, Rohöl, Raffinerieprodukten und Produkten der Petrochemie, welche sich sukzessive auf den Boden von Lagerbehältern oder Tankanlagen (T) absetzen, wobei sich vor Beginn der Sedimentation in solchen Lagerbehältern ein Precursor in Form einer sich verdichtenden Ausfällzone bildet, woraus eine Verdickungsbildung initialisiert wird und sukzessive in Sedimentation und/oder Verdickung übergeht, dadurch gekennzeichnet, dass mittels einer Vielzahl von lokalen Störstellen ein globales, dreidimensionales Störmuster, das die Ausfällzone miteinschliesst, gebildet wird, wodurch die Sedimentation und/oder Verdickung unterdrückt bis verhindert wird.

2. Verfahren gemäss Anspruch 1, dadurch gekennzeichnet, dass die Störung der Ausbildung der Ausfällzone (4.2) durch ein globales Störmuster (S) mit einer Vielzahl von lokalen Störstellen (L) derart konzipiert wird, dass das Störmuster (S) als Gesamtheit von Störstellen (L) volumenfüllend in Störzonen umgesetzt werden, in welche die Störung über Störvorrichtungen (V) mit Störmitteln (8,12) in die Störzonen im Lagerbehälter (T) eingebracht wird.

3. Verfahren gemäss Anspruch 2, dadurch gekennzeichnet, dass Störzonen in bestimmten Störhöhen (9,10,13) über dem Boden einer Tankanlage (T) derart konzipiert werden, dass mehrere dieser Störzonen über der Grundfläche der Tankanlage (T) mit ihrer jeweiligen Störtiefe ein gemeinsames Volumina bilden, das die Ausfällzone (4.2) einschliesst.

4. Verfahren nach einem der Ansprüche 1 bis 3, dadurch gekennzeichnet, dass im Bereich der Ausfällzone die Störung mittels mechanischer Mittel eingebracht wird.

5. Verfahren gemäss Anspruch 4, dadurch gekennzeichnet, dass die Störung der Ausbildung der Ausfällzone (4.2) durch eine Vielzahl von Störstellen in Form von Schwingungen anregbaren Störmitteln (8,12) erfolgt.

6. Verfahren nach einem der Ansprüche 1 bis 3, dadurch gekennzeichnet, dass im Bereich der Ausfällzone die Störung mittels hydrodynamischer Mittel eingebracht wird.

7. Verfahren gemäss Anspruch 6, dadurch gekennzeichnet, dass die Störung der Ausbildung der Ausfällzone (4.2) durch Zufuhr von Rohöl (4) an Störstellen in die Störzone über Rohrnetze (7) erfolgt, und dass in Störzonen stromfähige Mittel als Störmittel (V) angeordnet werden.

8. Vorrichtung zur Durchführung des Verfahrens gemäss einem der Ansprüche 1 bis 5, mit einer Vielzahl von schwingfähigen Mitteln (8), die in ein vorgegebenes Störzonenmuster in einem Lagerbehälter oder einer Tankanlage (T) anzuordnen sind oder angeordnet sind, und mit die Schwingung anregenden Mitteln (5,6), durch welche die schwingfähigen Mittel (8) einzeln oder miteinander anregbar sind.

9. Vorrichtung nach Anspruch 8, dadurch gekennzeichnet, dass die schwingfähigen Mittel gespannte längliche Mittel wie Saiten sind und durch Anregungselemente (5) über Zug- und Schubeinheiten (6) als Störvorrichtungen (V) angeregt werden können, dass die angeregten Saiten in Grund- und Partialschwingungen schwingen und entsprechend der Grösse der Amplitude das Lagerfluid bewegen.

10. Vorrichtung gemäss Anspruch 9, dadurch gekennzeichnet, dass die Saiten in einem konstanten Störabstand voneinander gespannt angebracht sind, dass über Anregungselemente (5) an den Zug- und Schubeinheiten (6), die jeweils in der Mitte ihrer länglichen Ausdehnung angeordnet sind, diese Saiten zum Schwingen anregen, wobei die Anregungselementen (5) in Form von Dornen oder Schlägern an den Zug- und Schubeinheiten (6) angebracht sind und dass im Ruhezustand befindliche oder geringfügig schwingende Saiten durch Vor- und Zurückfahren der Zupf- und/oder Schlagelemente (5) angeregt werden können.

11. Vorrichtung nach einem der Ansprüche 9 oder 10, dadurch gekennzeichnet, dass jeweils mehr als eine Saite (15,17) zwischen pivotierenden Halterungen (H,H') gespannt sind und auf diese Weise eine sich gegenseitig unterstützende Einheit (18) mit Mehrfachsaiten bilden, und dass eine Mehrzahl von Einheiten (18) mit Mehrfachsaiten derart angeordnet sind, dass sie sich über eine oder mehrere Störzonen erstrecken

12. Vorrichtung nach Anspruch 11, dadurch gekennzeichnet, dass die Einheit (18) mit Mehrfachsaiten an mindestens einer Seite an einen eine Hebelkraft ausübenden Lenker (24), der um eine feste Stütze (B) pivotierbar ist, befestigt ist um mit diesem Hebel die Saiten zu spannen oder zu entspannen.

13. Vorrichtung nach Anspruch 12, dadurch gekennzeichnet, dass die Einheiten (18) mit Mehrfachsaiten auf beiden Seiten an Lenkern (24) befestigt sind und dass die Lenker (24) über Zugseile (21) bewegbar sind, um die Saiten zu spannen oder zu entspannen.

14. Vorrichtung gemäss Anspruch 8, dadurch gekennzeichnet, dass zur Störung der Ausbildung der Ausfällzone (4.2) in Störzonen zu Schwingungen anregbare glockenförmige Membrane als Störmittel (12) angeordnet sind, welche durch Anregungselemente (5) über Zug- und Schubeinheiten (6) in Störvorrichtungen (V) angeregt werden können, wodurch die glockenförmige Membrane in Grund- und Partialschwingungen schwingen und entsprechend der Grösse der Amplitude das Lagerfluid bewegen.

15. Vorrichtung gemäss Anspruch 14, dadurch gekennzeichnet, dass die glockenförmigen Membrane über Hammerelemente (14) der Zug- und Schubeinheiten (6) zum Schwingen angeregt werden können, mit Hammerelementen (14) in Form von Hämmerchen, welche an den Zug- und Schubeinheiten (6) starr angebracht sind, sodass sich im Ruhezustand befindliche oder geringfügig schwingende glockenförmige Membrane durch Vor- und Zurückfahren der Schubeinheiten die Hammerelemente (14) bewegbar sind und die glockenförmige Membrane zum Schwingen angeregen.

16. Vorrichtung gemäss Anspruch 15, dadurch gekennzeichnet, dass die Hammerelemente (14) eine elastische Verbindungen in oder an den glockenförmigen Membranen angebrachten Klöppel zu Zug- und Schubeinheiten (6) aufweisen, sodass sich im Ruhezustand befindliche oder geringfügig schwingende glockenförmige Membrane durch Vor- und Zurückfahren der Hammerelemente (14) und Hämmern mittels der Hammerelemente (14) auf der glockenförmige Membrane zum Schwingen augeregbar sind.

17. Vorrichtung gemäss einem der Ansprüche 8 bis 16, dadurch gekennzeichnet, dass Zug- und Schubeinheiten (6) mit starren oder beweglichen Gliedern in mehreren Ebenen zueinander angeordnet sind, dass sie fest auf dem Boden (1) der Tankanlage (T) montiert sind und dass deren starre oder bewegliche Glieder über Durchführungen (11) an der Wandung (2) oder im Schwimmdach (3) nach aussen geführt sind, um so über ausserhalb der Tankanlage (T) stehende, fluidbetätigten Antriebe angetrieben werden zu können.

18. Vorrichtung gemäss Anspruch 17, dadurch gekennzeichnet, dass räumlich bewegbare Zug- und Schubmittel mit beweglichen Gliedern, die aus Metall wie Stahl, Stahllegierungen, Bronze oder aus Kunststoff oder aus metallisiertem Kunststoff gefertigt sind, als Zug- und Schubeinheit (7) dienen, und die in grösseren Längen von Rolle entsprechend eines vorgegebenen Störmusters (S) verlegt sind.

19. Vorrichtung zur Durchführung des Verfahrens gemäss einem der Ansprüche 1 bis 3 und 6-7, gekennzeichnet durch, eine Vielzahl von flüssigkeitsabgebenden Mitteln (8), die in ein vorgegebenes Störzonenmuster angeordnet sind und mit flüssigkeilleitenden Mitteln (7) untereinander verbunden sind.

20. Vorrichtung gemäss Anspruch 19, dadurch gekennzeichnet, dass zur Verhinderung Ausbildung einer Ausfällzone (4.2) eine Vielzahl von Flüssigkeit abgebenden Mittel mit einem Rohrsystem verbunden sind und durch Mittel für die Zufuhr oder Abfuhr von Rohöl (4) in die oder von der Störzone über Rohrnetze (7) als Störvorrichtungen (V) mit Flüssigkeit beaufschlagbar sind.

21. Vorrichtung gemäss Anspruch 19, dadurch gekennzeichnet, dass zur Verhinderung der Ausbildung einer Ausfällzone (4.2) hydrokinetisch, eine kombinierte Abfuhr und Zufuhr von Rohöl (4) aus und in die Störzone über Düsen und Rohrnetze (7) in Störvorrichtungen (V) vorgesehen ist.

22. Vorrichtung gemäss einem der Ansprüche 19 bis 21, dadurch gekennzeichnet, dass Rohrnetze (7) aus genormten starren Rohrbauteilen gebaut sind, dass diese starren Rohrbauteile über Verbindungsmittel wie Flansche miteinander verbindbar sind und dass Öffnungen oder Düsen über Verbindungsmittel mit den starten Rohrbauteilen verbunden sind.

23. Vorrichtung gemäss einem der Ansprüche 19 bis 21, dadurch gekennzeichnet, dass Rohrnetze (7) aus genormten flexiblen Rohrbauteilen gebaut werden, dass diese flexiblen Rohrbautelle über Verbindungsmittel wie Flansche miteinander verbunden sind und dass Öffnungen oder Düsen als Störstellen (8) über Verbindungsmittel mit flexiblen Rohrbauteilen verbunden sind.

24. Vorrichtung gemäss Anspruch 23, dadurch gekennzeichnet, dass die flexiblen Rohrbauteile als gepanzerte druckfeste Schläuche quasi von Rolle flexibel verlegt sind und daran Düsen als Störstellen (8) angebracht sind und die Schläuche dauerhaft auf dem Boden (1) der Tankanlage (T) fixiert sind.

25. Vorrichtung gemäss einem der Ansprüche 20 oder 21, dadurch gekennzeichnet, dass die Zufuhr bzw. Abfuhr von Rohöl (4) in die und von der Störzone über Düsen vorgesehen ist, dass Düsen mit genormten, unterschiedlichen Durchsätzen an Störmittel angebracht sind, derart, dass die Düsen mit verschiedenen Grössen einen störenden Druckabfall an Störmitteln in Rohrnetzen (7 ) über diese unterschiedlichen Durchsätze an den Störmitteln verhindern.

26. Vorrichtung gemäss Anspruch 25, dadurch gekennzeichnet, dass über Düsen mit unterschiedlichen Durchsätzen das Verhältnis vom lokalen Druck an den Düsen in Rohrnetzen (7) zum Durchsatz der Düsen konstant gehalten ist.

27. Vorrichtung nach einem der Ansprüche 19 bis 21 und 25 bis 26, dadurch gekennzeichnet, dass störungsverursachende Mittel von der Abdeckung des Lagerbehälters in die Ausfällzone geführt sind.

28. Vorrichtung nach Anspruch 27, dadurch gekennzeichnet, dass die Störmittel flüssigkeitsführende Lanzen sind, welche in Stützen in einem Schwimmdach oder durch ein Festdach führbar angeordnet sind.

## Claims

1. A method for preventing sedimentation from liquid phases or thickening of liquid phases or liquid compositions such as oils, crude oil, refinery products and petrochemical products which settle gradually on the floor of storage vessels or tanks (T), whereby, before the sedimentation starts in such storage vessels, a precursor in the form of a condensing precipitation zone develops from which precursor condensation is initialized turning gradually to sedimentation and/or thickening, **characterized** in that by means of a plurality of local disturbance centers a global three-dimensional disturbance pattern is formed which disturbance pattern includes the precipitation zone and therewith suppresses to prevents sedimentation and/or thickening.

2. Method according to claim 1, **characterized** in that disturbing the formation of the precipitation zone (4.2) by means of a global disturbance pattern (S) with a plurality of local disturbance centers (L) is realized such that the disturbance pattern (S) being the totality of disturbance centers (L) is transposed in a volume filling manner into disturbance zones into which the disturbances are brought with the aid of disturbance devices (V) with disturbing means (8, 12).

3. Method according to claim 2, **characterized** in that the disturbance zones are realized in predetermined disturbance heights (9, 10, 13) above the floor of a tank (T) such that a plurality of said disturbance zones with their specific disturbance depth form a mutual volume above the floor of the tank (T) which volume includes the precipitation zone (4.2).

4. Method according to one of claims 1 to 3, **characterized** in that the disturbance in the region of the precipitation zone is created with mechanical means.

5. Method according to claim 4, **characterized** in that disturbing the development of the precipitation zone (4.2) is realized with a plurality of disturbance centers in the form of disturbing means (8, 12) incitable by oscillation.

6. Method according to one of claims 1 to 3, **characterized** in that disturbance in the region of the precipitation zone is realized with hydrodynamic means.

7. Method according to claim 6, **characterized** in that disturbing the development of the precipitation zone (4.2) is realized by means of feeding crude oil (4) to disturbance centers in the disturbance zone through pipe systems (7) and in that in disturbance zones flowable media are used as disturbing means (V).

8. Device for carrying out the method according to one of claims 1 to 5 with a plurality of oscillatable means (8) to be arranged or being arranged in a predetermined disturbance pattern in a storage vessel or a tank and with oscillation inciting means (5,6) for inciting the oscillatable means (8) individually or together.

9. Device according to claim 8, **characterized** in that the oscillatable means are tensioned lengthy string-like means incitable as disturbance devices (V) by inciting elements (5) via push-and-pull units (6) and in that the incited strings oscillate in fundamental and partial oscillations and move the stored fluid according to the size of the amplitude.

10. Device according to claim 9, **characterized** in that the strings are arranged tensioned and with a constant disturbance distance from each other and in that inciting elements (5) on the push-and-pull units (6) are arranged in the middle of the length of the strings and incite the oscillation of the strings, whereby the inciting elements (5) in the form of pins or beaters are attached to the push-and-pull elements and in that the strings being in a resting or slightly oscillating state are incited by running back and forth the plucking and/or beating elements (5).

11. Device according to one of claims 9 or 10, **characterized** in that more than one string (15, 17) is tensioned between pivoting supports (H, H') thus forming a mutually supporting unit (18) with multiple strings and in that a plurality of units (18) with multiple strings is arranged such that they reach across one or more disturbance zones.

12. Device according to claim 11, **characterized** in that the unit (18) with multiple strings is fastened at least on one side to a guide bar (24) exerting a leverage which guide bar for tensioning or slackening the strings is arranged pivoting around a fixed support (B).

13. Device according to claim 12, **characterized** in that the units (18) with multiple strings are fastened to guide bars (24) on both sides and in that for tensioning or slackening the strings the guide bars (24) are movable via traction cables (21).

14. Device according to claim 8, **characterized** in that for disturbing the development of the precipitation zone (4.2), bell-shaped membranes incitable to oscillate are arranged as disturbing means (12) in disturbance zones which membranes are incited by inciting elements (5) via push-and-pull units (6) in disturbance devices (V) which inciting elements cause the bell-shaped membranes to oscillate in fundamental and partial oscillations and to move the stored fluid according to the size of the amplitude.

15. Device according to claim 14, **characterized** in that the bell-shaped membrane is incited to oscillate by hammer elements (14) of the push-and-pull units (6) which hammer elements (14) in form of small hammers are fastened rigidly to the push-and-pull units (6) such that by driving the push-and-pull units back and forth the hammer elements (14) are moved to incite the bell-shaped membrane being in a resting position or oscillating slightly.

16. Device according to claim 15, **characterized** in that the hammer elements (14) comprise an elastic connection in or on clappers attached to the bell-shaped membranes to the push-and-pull units (6) such that the bell-shaped membranes being in a resting position or slightly oscillating are incitable to oscillate by driving the hammer elements (14) back and forth and by hammering on the bell-shaped membranes with the hammer elements (14).

17. Device according to one of claims 8 to 16, **characterized** in that the push-and-pull units (6) with rigid or movable members are arranged relative to each other in several planes, in that they are mounted rigidly to the floor (1) of the tank (T) and in that for being drivable by hydraulic or pneumatic drives standing outside of the tank, the rigid or movable members are guided outside via ducts (11) in the wall (2) or in the floating cover (3).

18. Device according to claim 17, **characterized** in that spatially movable push-and-pull means with movable members consisting of metal such as steel, steel alloys, bronze or of plastic or metallized plastic serve as push-and-pull unit (7) and are laid out in greater lengths from a coil according to a predetermined disturbance pattern (S).

19. Device for carrying out the method according to one of claims 1 to 3 and 6 to 7, **characterized** by a plurality of liquid emitting means (8) which are arranged in a predetermined pattern of disturbance zones and are mutually connected by liquid conducting means (7).

20. Device according to claim 19, **characterized** in that for preventing the development of a precipitation zone (4.2), a plurality of liquid emitting means is connected to a pipe system and in that liquid is suppliable to said liquid emitting means functioning as disturbance devices (V) through means for feeding or removing crude oil (4) into or out of the disturbance zone via the pipe systems (7).

21. Device according to claim 19, **characterized** in that for preventing the development of a precipitation zone (4.2) hydrokineticly, in disturbance devices (V) nozzles and pipe systems (7) are provided for a combination of removing and feeding crude oil (4) out of and into the disturbance zone.

22. Device according to one of claims 19 to 21, **characterized** in that the pipe systems (7) consist of standard rigid pipe components, in that the rigid pipe components are connected to each other via connection means such as flanges and that orifices or nozzles are connected to the rigid pipe components by connection means.

23. Device according to one of claims 19 to 21, **characterized** in that the pipe systems (7) consist of standard flexible pipe components, in that the flexible pipe components are connected to each other by connection means such as flanges and in that orifices or nozzles as disturbance centers (8) are connected to the flexible pipe components by connection means.

24. Device according to claim 23, **characterized** in that the flexible pipe components being armored pipes are laid out flexibly from a coil, in that nozzles are attached to them as disturbance centers (8) and in that the pipes are fixed fast to the floor (1) of the tank (T).

25. Device according to claim 20 or 21, **characterized** in that for feeding or removing crude oil (4) into and out of the disturbance zone, nozzles with different standard flow rates are attached to disturbing means such that an unwanted pressure drop in disturbing means of the pipe systems is prevented.

26. Device according to claim 25, **characterized** in that by providing nozzles with different flow rates the ratio of the local pressure in the nozzles in pipe systems (7) to the flow rate of the nozzles is held constant.

27. Device according to one of claims 19 to 21 and 25 to 26, **characterized** in that means for causing disturbance are guided from the cover of the storage vessel into the precipitation zone.

28. Device according to claim 27, **characterized** in that the disturbing means are liquid conducting lances arranged in supports in a floating cover or arranged guidably through a fixed cover.

## Revendications

1. Procédé pour éviter toute sédimentation issue de phases liquides ou l'épaississement de phases liquides ou de mélanges liquides tels que : huiles, pétrole brut, produits de raffinerie et produits de la pétrochimie, qui se déposent progressivement sur le fond de réservoirs de stockage ou d'installations de ravitaillement en carburant (T), du fait que, avant le début de la sédimentation, se forme dans de tels réservoirs de stockage un précurseur ayant l'aspect d'une zone de précipitation qui se condense, ce phénomène ayant pour effet d'initialiser le développement d'une densification qui se transforme ensuite en sédimentation et/ou en épaississement, caractérisé en ce qu'au moyen d'une pluralité de points perturbateurs locaux, se forme un modèle de perturbation en trois dimensions qui englobe ladite zone de précipitation, ce qui a pour résultat d'inhiber la sédimentation et/ou l'épaississement, jusqu'à l'empêcher totalement.

2. Procédé selon la revendication 1, caractérisé en ce que la perturbation de la mise en place de la zone de précipitation (4.2) est conçue sous forme d'un modèle global de perturbation (S) comportant une pluralité de points perturbateurs locaux (L), de telle manière que le modèle de perturbation (S), qui représente le volume total des points perturbateurs (L), est transformé en plusieurs zones de perturbation, lesdits points perturbateurs étant introduits par des dispositifs de perturbation (V), comportant des moyens perturbateurs (8, 12), dans ces zones de perturbation situées à l'intérieur du réservoir de stockage (T).

3. Procédé selon la revendication 2, caractérisé en ce que des zones de perturbation sont conçues à des hauteurs de perturbation déterminées (9, 10, 13) au-dessus du fond d'une installation de ravitaillement en carburant (T), de telle manière que plusieurs de ces zones de perturbation s'étendent sur la surface du fond de l'installation de stockage (T), et forment avec leur profondeur de perturbation respective un seul volume qui englobe la zone de précipitation (4.2).

4. Procédé selon l'une des revendications 1 à 3, caractérisé en ce qu'au voisinage de la zone de précipitation, la perturbation est introduite à l'aide de moyens mécaniques.

5. Procédé selon la revendication 4, caractérisé en ce que la perturbation de la création de la zone de précipitation (4.2) s'effectue par une pluralité de moyens perturbateurs (8, 12) qui excitent les points perturbateurs sous forme de vibrations.

6. Procédé selon l'une des revendications 1 à 3, caractérisé en ce que dans la région de la zone de précipitation, la perturbation est introduite à l'aide de moyens hydrodynamiques.

7. Procédé selon la revendication 6, caractérisé en ce que la perturbation de la création de la zone de précipitation (4.2) s'effectue par l'amenée à travers des tuyauteries (7) de pétrole brut (4) à des points perturbateurs se trouvant dans la zone de perturbation, et que dans les zones de perturbation sont disposés des moyens fluides qui servent de perturbateurs (V).

8. Dispositif pour la mise en oeuvre du procédé conforme à l'une des revendications 1 à 5, comportant, d'une part, une pluralité de moyens aptes à vibrer (8) qui doivent être disposés ou sont disposés selon un modèle de zone de perturbation prédéterminé à l'intérieur d'un réservoir de stockage ou d'une installation de ravitaillement en carburant (T), et, d'autre part, des moyens (5, 6) d'excitation de vibrations, lesquels peuvent exciter, isolément ou ensemble, les moyens (8) aptes à vibrer.

9. Dispositif selon la revendication 8, caractérisé en ce que les moyens aptes à vibrer sont des moyens étirés en longueur, tendus, tels que des cordes et peuvent être excités par des éléments d'excitation (5) à l'aide de dispositifs de traction et de poussée (6) servant de dispositif perturbateur (V), en ce que lesdites cordes excitées vibrent selon des vibrations fondamentales et partielles et mettent en mouvement le fluide stocké en fonction de l'amplitude de ces vibrations.

10. Dispositif selon la revendication 9, caractérisé en ce que les cordes sont tendues et disposées à une distance constante les unes des autres, en ce que des éléments d'excitation (5), disposés sur les dispositifs de poussée et de traction (6) qui se trouvent respectivement au milieu de leur extension longitudinale excitent lesdites cordes pour les faire vibrer, lesdits éléments d'excitation (5) étant fixés sous la forme de mandrins ou de marteaux sur les dispositifs de traction et de poussée (6), et en ce que les cordes, à l'état de repos ou de vibration minime, peuvent être excitées par une avance et un recul des éléments de frappe et/ou de pincement (5).

11. Dispositif selon l'une des revendications 9 ou 10, caractérisé en ce que les cordes (15, 17) sont tendues, en un nombre supérieur à 1, entre des supports pivotants (H, H') et que de cette manière elles forment une unité (18) à cordes multiples qui se soutiennent mutuellement, et en ce qu'une pluralité d'unités (18) à cordes multiples est disposée de manière telle que ces unités s'étendent au-dessus d'une ou de plusieurs zones de perturbation.

12. Dispositif selon la revendication 11, caractérisé en ce que l'unité (18) à cordes multiples est fixée, sur au moins un côté, sur un guidon (24) exerçant une force de levier et pouvant pivoter autour d'un appui fixe (B), permettant de tendre ou de détendre les cordes à l'aide de ce levier.

13. Dispositif selon la revendication 12, caractérisé en ce que les unités (18) comportant des cordes multiples sont fixées sur leurs deux côtés à des guidons (24) et que lesdits guidons (24) peuvent être déplacés au moyen d'un câble de traction (21), afin de tendre ou de détendre les cordes.

14. Dispositif selon la revendication 8, caractérisé en ce que, pour perturber la création de la zone de précipitation (4.2), sont disposées, pour servir de moyen perturbateur (12), dans les zones de perturbation, des membranes vibratiles en forme de cloches, qui peuvent être excitées par des éléments d'excitation (5) à l'aide de dispositifs de traction et de poussée (6) présents dans des dispositifs perturbateurs (V), ce qui a pour effet que lesdites membranes en forme de cloche vibrent selon des fréquences fondamentales et partielles et mettent en mouvement le fluide stocké en fonction de l'amplitude de ces vibrations.

15. Dispositif selon la revendication 14, caractérisé en ce que les membranes en forme de cloche peuvent être excitées à vibrer par des éléments (14) en forme de marteaux inhérents aux dispositifs de traction et de poussée (6), lesdits éléments (14) présentant la forme de petits marteaux étant fixés de manière rigide sur lesdits dispositifs de traction et de poussée (6), de telle sorte que, lorsque les membranes en forme de cloche se trouvent à l'état de repos ou de vibration légère, le mouvement d'avance et de recul des unités de poussée met en mouvement les éléments (14) en forme de marteaux et excite la vibration des membranes en forme de cloche.

16. Dispositif selon la revendication 15, caractérisé en ce que les éléments en forme de marteaux (14) présentent une liaison élastique avec les dispositifs de poussée et de traction (6) et des battants fixés ou intégrés aux membranes, de telle sorte que lesdites membranes, à l'état de repos ou vibrant légèrement, peuvent être excitées à vibrer par l'avance et le recul des éléments en forme de marteaux (14) et le martellement exercé par lesdits éléments (14) sur lesdites membranes.

17. Dispositif selon l'une des revendications 8 à 16, caractérisé en ce que des dispositifs de traction et de poussée (6) sont disposés, avec des éléments rigides ou mobiles, en plusieurs plans, de telle manière qu'ils sont montés de manière fixe sur le fond (1) de l'installation de ravitaillement en carburant (T), et que leurs éléments fixes ou mobiles passent vers l'extérieur à travers des perçages (11) pratiqués dans la paroi (2) ou dans le plafond flottant (3), afin de pouvoir ainsi être entraînés par des moteurs actionnés par un fluide et placés à l'extérieur de l'installation (T).

18. Dispositif selon la revendication 17, caractérisé en ce que des moyens mobiles dans l'espace de traction et de poussée, comportant des éléments mobiles fabriqués en métal tel que : l'acier, des alliages d'acier, le bronze, ou bien en matière synthétique ou matière synthétique métallisée, servent de dispositifs de traction et de poussée (7), lesdits moyens étant posés sur des longueurs assez importantes, selon un modèle de perturbation (S) prédéterminé, à partir de leur bobine d'enroulement.

19. Dispositif pour la mise en oeuvre du procédé selon l'une des revendications 1 à 3 et 6 à 7, caractérisé par la présence d'une pluralité de moyens (8) émettant un liquide, qui sont disposés selon un modèle de zones de perturbation prédéterminé et reliés mutuellement par des moyens (7) conducteurs d'un liquide.

20. Dispositif selon la revendication 19, caractérisé en ce que pour empêcher la création d'une zone de précipitation (4.2), une pluralité de moyens émettant un liquide sont reliés par un système de tuyauterie et peuvent recevoir des liquides par des moyens d'amenée ou d'évacuation de pétrole brut (4) arrivant ou partant de la zone de perturbation à travers des tuyauteries (7), afin de servir de dispositifs perturbateurs (V).

21. Dispositif selon la revendication 19, caractérisé en ce que pour empêcher la création d'une zone de précipitation (4.2) sont prévus, de manière hydrocinétique, une arrivé et un départ combinés du pétrole brut (4) de la zone ou vers la zone de perturbation, à travers des buses et des tuyauteries (7) servant de dispositifs perturbateurs (V).

22. Dispositif selon l'une des revendications 19 à 21, caractérisé en ce que les tuyauteries (7) sont construites en éléments tubulaires rigides normalisés, en ce que ces éléments tubulaires rigides normalisés peuvent être assemblés mutuellement par des moyens de raccordement tels que des brides, et en ce que des orifices ou des buses sont reliés aux éléments tubulaires rigides par des moyens de raccordement.

23. Dispositif selon l'une des revendications 19 à 21, caractérisé en ce que les tuyauteries (7) sont construites en éléments tubulaires flexibles normalisés, en ce que ces éléments tubulaires flexibles sont raccordés mutuellement par des moyens de raccordement tels que des brides et en ce que les orifices ou buses servant de points perturbateurs (8) sont reliés par des moyens de raccordement aux éléments tubulaires flexibles.

24. Dispositif selon la revendication 23, caractérisé en ce que les éléments tubulaires flexibles sont posés sous la forme de tuyaux blindés résistant à la compression, pratiquement au départ de leur bobine d'enroulement, et que pour servir de points perturbateurs (8) des buses sont fixées sur ces tuyaux, les tuyaux étant eux-mêmes fixés de manière durable sur le fond (1) de l'installation (T).

25. Dispositif selon l'une des revendications 20 ou 21, caractérisé en ce que l'arrivée ou le départ du pétrole brut (4) vers la zone de perturbation et de la zone de perturbation sont prévus à travers des buses, qu'aux moyens perturbateurs sont fixées des buses à débits normalisés différents, de manière que les buses de dimensions différentes empêchent toute chute de pression gênante, affectant les moyens perturbateurs situés à l'intérieur de tuyauteries (7), provoquée par la présence de ces débits différents.

26. Dispositif selon la revendication 25, caractérisé en ce que par des buses à débits variables différents, le rapport entre la pression locale s'exerçant sur les buses dans les tuyauteries (7) et le débit desdites buses est maintenu constant.

27. Dispositif selon l'une des revendications 19 à 21 et 25 à 26, caractérisé en ce que des moyens provoquant qui causent des perturbations se dirigent du plafond du réservoir de stockage vers la zone de précipitation.

28. Dispositif selon la revendication 27, caractérisé en ce que les moyens de perturbation sont des lances conduisant un liquide, lesquelles sont disposées à l'intérieur de supports d'un toit flottant ou peuvent passer à travers un toit fixe.
